# EUROPÄISCHE PATENTSCHRIFT

(11) **EP 3 751 068 B1**
(45) Veröffentlichungstag und Bekanntmachung des Hinweises auf die Patenterteilung: **22.05.2024**
(21) Anmeldenummer: 20000092.5
(22) Anmeldetag: 03.03.2020
(51) Int. Cl.: E04B 1/68, E04B 2/70, E04C 5/16

(54) **DEHNUNGSFUGENBAND ZUR AKTIVEN, SELBSTTÄTIGEN, DAUERHAFTEN ABDICHTUNG VON FUGEN ZWISCHEN BAUWERKSTEILEN**
EXPANSION JOINT STRIP FOR ACTIVE, AUTOMATIC, PERMANENT SEALING OF JOINTS BETWEEN BUILDING PARTS
BANDE DE JOINT DE DILATATION DESTINÉ À L'ÉTANCHÉIFICATION ACTIVE, AUTOMATIQUE ET PERMANENTE DES JOINTS ENTRE LES PIÈCES DE CONSTRUCTION

(30) Priorität: 14.06.2019 DE 102019004172; 17.06.2019 DE 102019004267
(43) Veröffentlichungstag der Anmeldung: 16.12.2020
(73) Patentinhaber: BESAPLAST KUNSTSTOFFE GmbH, 46325 Borken (DE)
(72) Erfinder: Henrichs, Christian, 46325 Borken (DE)
(74) Vertreter: Schatz, Markus Franz-Josef

(56) Entgegenhaltungen:
- EP-A2- 2 476 809
- DE-A1- 3 401 947
- DE-A1- 10 131 076
- DE-U1- 29 821 782
- DE-U1-202008 003 246

## Beschreibung

Die Erfindung betrifft ein Fugenband, wie ein Dehnungsfugenband, zur aktiven selbsttätigen, dauerhaften Abdichtung von Fugen zwischen oder in Bauwerken und/oder Teilen derselben mit einem elastischen kunststoffartigen Material, eine Dehnungsfugenbandverbindungseinrichtung zur Verbindung von Fugenbändern, eine leicht verlegbare Fugenabdichtanordnung mit Dehnungsfugenbändern und Dehnungsfugenbandverbindungseinrichtungen. Verwendung des Fugenbandes zur Abdichtung von Bewegungsfugen, Arbeitsfugen, Dehnfugen, Standfugen usw. sowie ein Verfahren zum Einbau von Fugenbändern vor dem Betonieren.

Bei Bauwerken, die mit großflächigen Betonelementen errichtet werden oder die solche Betonelemente aufweisen, sind zwischen einander angrenzenden Betonbauteilen, wie Bauwerksteilen, Dehnungsfugen auszubilden, um sowohl mechanische Spannungen zwischen den Bauteilen als auch deren temperaturbedingt geometrische Veränderungen weitreichend ausgleichen zu können. Gängige Dehnungsfugen sehen die Einbettung eines Elastomerkörpers als Dehnungsfugenband zwischen aneinander angrenzenden, die Fuge bildenden Bauteile vor.

Aufgrund von Alterungs- und/oder Schrumpfungsprozessen erfüllen die in die Dehnungsfuge eingesetzten herkömmlichen Dehnungsfugenbänder oder herkömmlichen Dichtungsprofile nicht die an sie gestellten Anforderungen bez. der Dichtigkeit, z.B. bei der Ausbildung von Dehnungsfugen im Deckenbereich von Gebäuden, wie von Parkhäusern, sonach stellen derartige Dehnungsfugen daher stets eine Schwachstelle hinsichtlich des Eindringens von Feuchtigkeit, Wasser, Lärm, und dergleichen dar.

Durch das Zusammenfügen von Teilen von Bauwerken ergeben sich Fugen. Es ist gerade erforderlich, dass die Fugenabdichtung den Anforderungen an Feuchtigkeits-, Brand-, Wärme- und/oder Schallschutz genügen muss. Um beim Errichten der Bauwerke, beispielsweise zwischen einer Stahlbetondecke oder Stahlbetonplatte und der mit dieser zu verbindenden Betonwände, ein ausreichendes Maß an Dichtigkeit aufrecht zu erhalten, werden bandförmig verlaufende längs erstreckende herkömmliche einstückige Dehnungsfugenbänder eingesetzt, die im Querschnitt rautenförmig ausgebildet sind. Die herkömmlichen Dehnungsfugenbänder zeichnen sich dadurch aus, dass ihre beiden Dichtungsleisten in Form von zwei Dreiecken im Querschnitt mit einer gemeinsamen Hypotenuse ausgebildet sind; deren Hypotenuse entspricht einer Symmetrieachse, sodass die Dreiecke durch Umklappen um die Symmetrieachse eine axialsymmetrische Figur bilden. Diese keilartigen mit deren gegenüberliegenden Keilspitzen ausgestalteten Dichtungsleisten in die Fugen angeordneten Dehnungsfugenbänder zeigen nur unzureichende Abdichtungseigenschaften.

Die Stahlbetondecke weist üblicherweise Betonstahleinlagen auf, die als Bewehrung bezeichnet werden und Zugkräfte aufzunehmen vermag, um die Druckfestigkeit der Stahlbetondecke zu erhöhen und die Rissbildung derselben einzuschränken. In den Bereichen der Stahlbetondecke, gegen welche die seitlichen Betonwände angesetzt werden, befinden sich Fugen, die als Dehnungsfuge Relativbewegungen der Bauwerksteile ausgleichen sollen. Das herkömmliche Dehnungsfugenband wird mit seiner einen unteren keilartig ausgestalteten Dichtungsleiste gegen die Stahlbetondecke angesetzt, die andere obere keilartige Dichtungsleiste wird mit ihrer Keilspitze in die entgegengesetzte Richtung ausgerichtet, um den von der Verschalung begrenzten Raum mit Betonmasse zu verfüllen.

Hierbei zeigt sich unter Anderem der deutliche Nachteil, dass nach dem Aushärten der Betonmasse gleichwohl durch das Auftreten mechanischer Spannungen die obere Dichtungsleiste des herkömmlichen Dehnungsfugenbandes aufgrund deren keilförmigen Ausbildung aus der Dehnungsfuge formschlüssig herausgedrückt wird. Durch Verschiebungen des herkömmlichen Dehnungsfugenbandes gegen die Betonwand, auch als Relativbewegung bezeichnet, tritt eine Beabstandung zwischen der oberen Dichtungsleiste und der die obere Dichtungsleiste umgebenden Dehnungsfuge bzw. deren Innenseiten auf.

Abgesehen davon leisten hierdurch die herkömmlichen Dehnungsfugenbänder aufgrund deren Verschieblichkeit Vorschub für das Eindringen von Feuchtigkeit über den zwischen dem herkömmlichen Dehnungsfugenband und der Dehnungsfuge gebildeten Zwischenraum.

Hierbei ist es erforderlich, dass diese fachgerecht ausgebildet sind und derart mit Dehnungsfugenbändern abgedichtet werden, dass die Abdichtung insbesondere gegen Eindringen von Feuchtigkeit oder Wasser usw. verhindert wird.

Bereits durch die Erwärmung, z.B. durch Sonneneinstrahlung, tritt eine Ausdehnung der Bauteile der Bauwerke und ggf. hierdurch ein schmaler werden von Fugen, wie Bewegungsfugen, auf. Hingegen sind bei Kälteeinbrüchen häufig die umgekehrten Vorgänge in Bauwerken und deren -teile zu beobachten. Das vorgezeichnete herkömmliche Dehnungsfugenband genügt aber den Anforderungen an den hinreichenden Feuchtigkeitsschutz bereits aufgrund der die Austreibung der Dichtungsleisten aus Fugen fördernden keilförmigen Ausbildung der Dichtungsleisten nicht, so dass das Herausdrücken des herkömmlichen Dehnungsfugenbandes aus der Dehnungsfuge lediglich eine Frage der Zeit ist und unweigerlich zu erwarten sein wird.

Im Stand der Technik wird beispielsweise ein Dehnungsfugenband als Dichtungsprofil beschrieben zur Anordnung in Bauwerksfugen mit einem längserstreckten Dichtungskörper, welche zumindest eine sich von einer Unterseite zu einer gegenüberliegenden Oberseite des Profilkörpers erstreckende Durchgangsöffnung zum Injizieren eines Dichtungsmaterials in die Fuge aufweist. Dem herkömmlichen Dichtungsprofil wohnt überdies der Nachteil inne, dass trotz Injizieren eines zusätzlichen Dichtungsmaterials in das Dichtungsprofil das Umwandern des Dichtungsprofils durch Wasser aufgrund von Kapillarkräften zwischen den Außenseiten des herkömmlichen Dichtungsprofils einerseits und den die Dehnungsfuge begrenzenden Innenseiten andererseits nicht unterbunden wird.

Es zeigt sich gerade, dass die Bauwerksteile zueinander Relativbewegungen ausführen, die sich z.B. durch Dehnung, durch auseinanderdriftende Bauwerksteile voneinander, auszeichnen. Bereits durch dieses Auseinanderdriften der Bauwerksteile löst sich das herkömmliche Dichtungsprofil von der Dehnungsfuge ab und ermöglicht das Eindringen von Wasser von außen nach innen über die Dehnungsfuge. Das Auseinanderdriften der Bauwerksteile voneinander verursacht infolge der Dehnung eine hohe Materialbeanspruchung, da häufig das Auseinanderdriften der Bauwerksteile mit der Verschiebung der Bauwerkteile zueinander und hierdurch mit der zumindest teilweisen Komprimierung des herkömmlichen Dichtungsprofils einhergeht, sodass die infolge von Einspritzen von Dichtungsmaterial in das herkömmliche Dichtungsprofil bedingte geringere elastische Ausbildung desselben zu Quetschungen führt, deren Folge Risse und Spalten sind. Über Risse und Spalten dringt Wasser, zumindest aber Feuchtigkeit, nicht nur in die Dehnungsfugen ein, sondern auch über die Dehnungsfugen hinaus in die von der Dehnungsfuge beabstandeten Innenräume.

Auch durch die alleinige Bewegung der Bauwerke zueinander als Relativbewegungen, die sich als Stauchungen der Bauwerksteile zeigen, wird das herkömmliche Dichtungsprofil gequetscht, sodass ebenfalls hierdurch entstandene Risse und Spalten dem Eindringen von Feuchtigkeit Vorschub leisten.

Abgesehen von Stauchungen der Bauwerksteile oder Auseinanderdriften derselben können auch Bewegungen von Bauwerksteilen zumindest in Teilen derselben entlang der Lotrechten auftreten, die zu seitlichen Ausstülpungen des herkömmlichen Dichtungsprofils infolge Kraftbeaufschlagung führen und in Abhängigkeit von der Zeit gleichfalls zu Rissen und Spalten führen, so dass infolgedessen Wasserbrücken die Abdichtung der Dehnungsfugen einschränken.

Daher ist es Aufgabe der Erfindung ein Dehnungsfugenband bereit zu stellen, welches sich durch eine höhere und in alle Richtungen gleichmäßige Ausdehnungsfähigkeit auszeichnet und in den benachbarten Bauwerksteilen lagesicher verbleibt.

Ebenso soll das bereitzustellende Dehnungsfugenband ein hinreichendes Dehnungsvermögen aufweisen und sich durch seine besondere Ortstreue in der Fugen, wie Dehnungsfuge, auszeichnen, dass bedeutet: das innige Verbinden des Dehnungsfugenbandes mit dem die Dehnungsfuge bildenden Betonmasse oder Gussmasse soll aufrechterhalten verbleiben.

Auch soll das Dehnungsfugenband gegenüber Relativbewegungen der Bauwerksteile tolerant und einhergehend damit eine hinreichende dauerhafte Abdichtung der Fuge zwischen denselben bereithalten, wobei die Relativbewegungen auf verschiedene Ursachen zurückzuführen sein können, z.B. Temperaturänderungen, Schwinden des Betons, Steifigkeit der Konstruktion, Art der verwendeten Baustoffe und dergleichen.

Des Weiteren soll das bereitzustellende Dehnungsfugenband in den Teilen des Bauwerks derart fest eingebettet sein, dass auch bei Auftreten von voneinander wegbewegenden Bauwerksteilen die Lagesicherheit des Dehnungsfugenbandes nicht beeinträchtigt wird, also die flächige Verbindung zwischen dem Dehnungsfugenband einerseits und der Dehnungsfuge andererseits aufrecht erhalten bleibt.

Da häufig geringste mechanische Spannungen in den Bauwerksteilen zu beobachten sind, die zu veränderten Maßen des die Fuge überbrückenden Spaltes führen, soll das bereitzustellende Dehnungsfugenband gegenüber den auf dieses einwirkenden Zugkräften ausgleichend sein unter Beibehaltung der innigen Verbindung, wie des flächigen Anliegens des Dehnungsfugenbandes an oder gegen die die Dehnungsfuge begrenzenden Innenseiten.

Den bei seismisch bedingten, wie durch Erdbeben, oder Eisenbahn-, Kraftfahrzeug- oder Straßenbahnbefahrung mit teilweiser hoher Geschwindigkeit hervorgerufenen großen, Änderungen des die Dehnungsfuge überbrückenden Spaltes soll gleichfalls das Dehnungsfugenband sich anpassen und diesen Spalt dichtend zu überbrücken haben, ohne dass die wasserabdichtenden, schalldämmenden und/oder wärmisolierenden Eigenschaften des Dehnungsfugenbandes beeinträchtigt werden.

Da auch bei Verguß von Beton Fehlstellen in demselben, wie Kiesnester oder sonstige Hohlräume im Bereich der Dehnungsfuge, auftreten können, soll das Dehnungsfugenband das Eindringen von Wasser oder Feuchtigkeit über diese Fehlstellen ebenso unterdrücken können.

Hinzukommend soll das bereitzustellende Dehnungsfugenband den zwischen den Bauwerken angeordneten Spalt auch gegenüber hohem Wasserdruck abdichten.

Gleichfalls soll das bereitzustellende Fugenband als Dehnungsfugenband und Arbeitsfugenband verwendet werden können.

Schließlich soll das bereitzustellende Dehnungsfugenband im Gegensatz zum Stand der Technik erstmalig in Gegenwart von Wasser oder Feuchtigkeit sich verstärkt ohne Eingriff von außen an die die Fuge begrenzenden Innenseiten anlegen können.

Die EP 2 476 809 A2 und die DE 34 01 947 A1 offenbaren Dehnungsfugenbänder nach den Oberbegriff des Anspruchs 1.

Die DE 20 2008 003246 U1 und die DE 298 21 782 U1 offenbaren Montagebügeln für Dehnungsfugenbänder.

Die Aufgabe wird gelöst durch den Hauptanspruch 1 und die Nebenansprüche. Die Unteransprüche betreffen bevorzugte Ausgestaltungen und Weiterentwicklungen der Erfindung.

Die Erfindung betrifft ein Dehnungsfugenband zur dauerhaften, selbsttätigen Abdichtung von Fugen zwischen oder in Bauwerken und/oder Teilen derselben mit einem elastischen kunststoffartigen Material, welches sich entlang seiner Mitte-Längsachse erstreckt,
wobei das Dehnungsfugenband zwei längs der Mitte-Längsachse strangförmig verlaufende Dichtungsleisten umfasst, wobei
jede Dichtungsleiste mit zwei im Querschnitt einander spitz zulaufenden Längsseiten zur Ausbildung eines einer gegen eine Stahlbewehrung ansetzbaren Außenseite der Dichtungsleiste gegenüberliegenden Eckbereichs ausgestaltet ist, wobei
die Eckbereiche der Dichtungsleisten miteinander in einem Übergangsbereich verbunden sind,
dadurch gekennzeichnet, dass
das Dehnungsfugenband in einem Montagebügel zur Ausrichtung des Dehnungsfugenbandes angeordnet ist, wobei
der Montagebügel einen U-förmigen Bügel umfasst,
der zwei über einen Abschnittsbügel verbundene Schenkelarme zur Aufnahme der Dehnungsfugenbänder und/oder Dehnungsfugenbandverbindungseinrichtungen umfasst,
die Schenkelarme an ihren freien Enden in Beinpaare übergehen, die Beinpaare jeweils zwei gleichlange, im unteren dem Abschnittsbügel abgewandten Bereich voneinander weggespreizte Standbeine aufweisen, die einander zugewandten Innenseiten der Standbeine unter Bildung von teilkreisförmigen Ausnehmungen zur Aufnahme von Stäben, wie Bewehrungsstäben von Stahlbeton, eingezogen sind und
an den einander zugewandten Innenseiten der Schenkelarme Abstandshalter zur Ausrichtung, wie Zentrierung, der aufgenommenen Dehnungsfugenbänder und/oder Dehnungsfugenbandverbindungseinrichtungen angeformt sind.

Unter Dehnungsfugenband wird auch verstanden, ein Fugenband, dessen Dichtungsleisten, die Stege und die leistenförmig verlaufenden Rippen als sogenannte Dichtlippen infolge Materialvergusses, wie Betonvergusses, in Bauwerksteilen fest eingebettet sind bzw. werden können. Die folgenden und vorhergehenden Ausführungen und besonderen Ausgestaltungen des Dehnungsfugenbandes, der Dehnungsfugenbandverbindungseinrichtung und der Fugenabdichtanordnung betreffen diese im entspannten Zustand, auch Ruhezustand genannt, und/oder bei oder nach Verbau derselben, wie in einer betonartigen Masse, wie Beton. Unter Beton oder betonartiger Masse kann auch verstanden werden ein Gemenge oder eine Mischung mit Zement als Bindemittel, Kiessand als Zuschlag, Wasser und ggf. weiteren Zuschlagsstoffen und/oder Zuschlägen, je nach Erfordernis zur Bereitstellung von Bauwerken und oder deren Teile.

Das erfindungsgemäße Dehnungsfugenband weist zwei Dichtungsleisten auf, die längs einer Mitte-Längsachse des Dehnungsfugenbandes strangförmig verlaufen können. So können die folgenden und vorhergehenden Ausführungen und besonderen Ausgestaltungen des erfindungsgemäßen Dehnungsfugenbandes dieses im entspannten Zustand, auch Ruhezustand genannt, z.B. vor dem Einschieben des Endes des Dehnungsfugenbandes in die Dehnungsfugenbandverbindungseinrichtung oder in deren Innenraum, vor dem Verbau oder Verguss mit betonartiger Masse, wie Beton, oder dergleichen betreffen. Die folgenden und vorhergehenden Ausführungen und besonderen Ausgestaltungen des Dehnungsfugenbandes können auch dieses nach Einschieben des Endes des Dehnungsfugenbandes in die Dehnungsfugenbandverbindungseinrichtung oder in deren Innenraum ohne oder nach Betonverfüllung betreffen.

Die Dichtungsleisten sind im Querschnitt mehreckig ausgebildet. Unter Mehreckigkeit wird verstanden, dass die Dichtungsleisten im Querschnitt als Polygone auch ausgebildet sein können, wobei jedoch die beiden Dichtungsleisten miteinander über jeweils einen Eckbereich verbunden sein können. Unter Eckbereich wird Ei Endung auch verstanden ein Scheitelwinkelbereich, der der Scheitel oder der Schnittpunkt von den beiden den Eckbereich begrenzenden Geraden in Draufsicht oder im Querschnitt sein kann; der Scheitelwinkelbereich weist einen gemeinsamen Scheitelpunkt, der an oder in dem Steg, in den der Eckbereich übergehen kann, angeordnet sein kann. Die Geraden können sich in diesem Scheitelpunkt oder Schnittpunkt üblicherweise schneiden, wobei die Längsseiten, z.B. des Eckbereichs oder der Eckbereiche, der Dichtungsleisten auf den Geraden liegen können. Die Polygone als Dreiecke können als gleichseitige, gleichschenkelige, rechtwinklige, spitzwinklige, oder stumpfwinklige ausgebildet sein; auch können die Dichtungsleisten als unterschiedliche Dreiecksformen ausgebildet sein. Der Übergangsbereich von dem Eckbereich der einen Dichtungsleiste in den Eckbereich der anderen Dichtungsleiste kann auch als Steg ausgestaltet sein.

Die beiden Dichtungsleisten sind z.B. zueinander derart ausgerichtet, dass die einander benachbarten Eckbereiche der Dichtungsleisten den gemeinsamen sogenannten Scheitelwinkelbereich aufweisen. Zum Beispiel sind die als gleichschenklige Dreiecke ausgebildeten Dichtungsleisten dergestalt miteinander verbunden, dass deren Außenseiten als Basis parallel zueinander ausgerichtet und deren den Außenseiten gegenüberliegenden Spitzen als Eckbereich miteinander verbunden, z.B. unmittelbar ineinander übergehen oder in einen gemeinsamen Steg übergehen, sein können. Die im Querschnitt auch als keilförmig ausgestalteten Dichtungsleisten können mit ihren spitzwinkligen Eckbereichen als Keilspitzen miteinander verbunden sein, dass diese in einer besonderen Ausgestaltung des Dehnungsfugenbandes stumpf enden und von beiden Seiten der Dichtungsleisten in den gemeinsamen Steg übergehen können. Auch dieser Steg verläuft strangförmig wie die Dichtungsleisten längs der Mitte-Längsachse. Im Querschnitt können die Scheitelwinkele des Scheitelwinkelbereichs jeweils weniger als 90°, vorzugsweise 1° - 90°, bevorzugterweise 2° - 50°, noch mehr bevorzugt 4° - 45° oder 6° - 50°, am bevorzugtesten 1°, 2° , 3°, 4°, 5°, 6°, 7° oder 8° oder 10°, betragen.

Die besonderen Vorteile der Anordnung der Dichtungsleisten mit ihren zueinander ausgerichteten und miteinander verbundenen Keilspitzen liegen auch in dem besonderen Umstand begründet, dass die Dichtungsleisten infolge Materialvergusses, wie Vergusses mit betonartiger Masse, z.B. Betonvergusses, in Bauwerksteilen, wie in Stahlbetonwänden, fest eingebettet sind und sich in dem Beton verhaken, so dass bei Auseinanderdriften der Dehnungsfugen beider Bauwerksteile voneinander ein Herauslösen des Dehnungsfugenbandes aus der Dehnungsfuge nicht beobachtet wird.

So können in einer besonderen Ausgestaltung des Dehnungsfugenbandes die den Eckbereichen gegenüber liegenden Außenseiten der Dichtungsleisten im Falle der Ausgestaltung der Dichtungsleisten als Dreiecke parallel zueinander ausgerichtet sein. Ebenso ist es möglich, dass die Außenseiten der Dichtungsleisten im Querschnitt teilkreisförmig und/oder vieleckig ausgebildet sind. Ebenfalls können in einer anderen Ausgestaltung des Dehnungsfugenbandes die beiden Außenseiten von den Eckbereichen bzw. von den Scheitelwinkelbereichen gleich beabstandet sein, so dass die auf diese einwirkenden Zugkräfte vergleichmäßigt einzuwirken vermögen.

Besonders eignet sich das Dehnungsfugenband, wenn im Querschnitt der Abstand der beiden Stegseiten, die parallel zueinander verlaufen können, geringer ist als die Breite der Außenseiten der Dichtungsleisten, die dem Abstand der Längsseiten einer Dichtungsleiste gegenüber dem Eckbereich voneinander entspricht. Unter Breite der Außenseiten wird auch der Abstand der beiden Längsseiten einer Dichtungsleiste voneinander in dem dem Scheitelwinkelbereich gegenüberliegenden Bereich der Dichtungsleisten verstanden. So kann unter Breite des Dehnungsfugenbands auch verstanden werden die Summe aus der Länge einer Stegseite und aus den beiden Abständen, auch Länge der Längsseite genannt, zwischen den Außenseiten und den Eckbereichen der Dichtungsleisten. Unter Länge der Längsseite der Dichtungsleiste wird auch verstanden der Abstand zwischen der Außenseite der Dichtungsleiste und dem Übergang dieser Dichtungsleiste zu dem Steg.

So kann das Verhältnis der Breite der Außenseiten zu dem Abstand der Stegseiten voneinander 1,5 bis 8,0, vorzugsweise 2,0 bis 6,0, bevorzugterweise 2,0 bis 3,0 oder 3,0 bis 4,0, noch mehr bevorzugt 1,5, 2,0 oder 2,5 oder 3,0, betragen. In einer Ausführungsform ist im Querschnitt die Breite der Außenseiten kürzer als die Länge der Längsseite der Dichtungsleiste, vorzugsweise ist im Querschnitt die Breite der Außenseiten kürzer als die Länge der Längsseite der Seitenleiste. Auch erweist es sich von Vorteil, wenn das Verhältnis des Abstands der Außenseiten der Dichtungsleisten voneinander zu der Breite der Außenseiten 5,0 bis 40,0, vorzugsweise 10,0 bis 30,0, bevorzugterweise 5,0 oder 10,0 oder 8,0 oder 9,3 oder 9,4 oder 15,0 oder 20,0 oder 23,5 beträgt. Zudem ist von Vorzug, wenn das Verhältnis des Abstands der Außenseiten der Dichtungsleisten voneinander zu dem Abstand der Stegseiten voneinander 5,0 bis 50,0 oder 5,0 bis 40,0 oder 10,0 bis 50,0, vorzugsweise 10,0 bis 20,0 oder 10,0 bis 40,0 oder 15,0 bis 40,0, bevorzugterweise 10,0 bis 30,0, noch mehr bevorzugt 5,0 oder 8,0 oder 9,4 oder 10,0 oder 15,0 oder 18,75 oder 20,0 oder 23,4 oder 23,5 oder 25,0 oder 30,0, beträgt. Auch ist von Vorteil, wenn das Verhältnis des Abstandes der Außenseite von dem Eckbereich einer Dichtungsleiste zu dem Abstand beider Eckbereiche der über den Steg einander verbundenen Dichtungsleisten 1,5 bis 4,0, vorzugsweise 2, 0 bis 3,0, noch mehr bevorzugt 2, 5 oder 2,86 oder 2,9, betragen kann.

An den Außenseiten der Dichtungsleisten und/oder an den Längsseiten der Dichtungsleisten können im Querschnitt Vorsprünge angeformt sein, die in Längsrichtung gesehen als leistenförmig verlaufende Rippen in Seitenansicht oder im Längsschnitt des Dehnungsfugenbandes parallel zu der Mitte-Längsachse verlaufen können . Die Vorsprünge oder Rippen können im Querschnitt teilkreisförmig, mehreckig, wie dreieckig oder viereckig, fortlaufend oder unterbrochen und/oder in abwechselnder Reihenfolge, ausgebildet sein. Gerade die Anformung der Rippen an den Längsseiten der Dichtungsleisten und/oder an den Außenseiten der Dichtungsleisten und/oder an den Stegseiten vergrößert beträchtlich die Umlaufstrecke , auch Umlaufweg genannt, von Wasser, welches von der einen Seite des Fugenbandes bzw. Dehnungsfugenbandes, z.B. bei hohem Wasserdruck und/oder unter Berücksichtigung des Zeitmomentes, in die Fuge, wie Dehnungsfuge, eindringen könnte und um das Fugenband bzw. das Dehnungsfugenband herum kriechen müsste, um auf die der einen Seite mit hohem Wasserdruck gegenüberliegende andere Seite desselben zu gelangen.

Unter einer Umlaufstrecke wird auch verstanden, die der Summe des Weges aus den Längen der Längsseiten und/oder einer Außenseite einer Dichtungsleisten und/oder den Stegseiten des Stegs oder Teil derselben mit oder ohne Vorsprünge oder Rippen oder Teile derselben entspricht.

So kann unter dem einen Umlaufweg auch verstanden werden, die Summe des Weges aus den Längen
der beiden gegenüberliegenden Längsseiten der einen Dichtungsleiste und/oder
der Außenseite der einen Dichtungsleiste und
der beiden halben gegenüberliegenden Stegseiten des Stegs mit oder ohne Vorsprünge oder Rippen oder Teile derselben.

So kann unter dem anderen Umlaufweg auch verstanden werden, die Summe des Weges aus den Längen
der beiden gegenüberliegenden Längsseiten der anderen Dichtungsleiste und/oder
der Außenseite der anderen Dichtungsleiste
und/oder der gegenüberliegenden Längsseiten und/oder der gegenüberliegenden Außenseiten der an der anderen Dichtungsleiste angeformten Seitenleisten
und der beiden halben gegenüberliegenden Stegseiten des Stegs mit oder ohne Vorsprünge oder Rippen oder Teile derselben.

Unter halber Stegseite wird auch verstanden die halbe Länge der Stegseite, die dem halben oder mittleren Abstand der beiden Eckbereiche vonander entsprechen kann. Unter Steg wird auch verstanden auch verstanden der mit den, vorzugsweise parallel zueinander ausgerichteten, Außenseiten ausgebildete Übergangsbereich zwischen den Eckbereichen der einen Dichtungsleiste von der anderen Dichtungsleiste oder die beiden einander verbindet; unter Steg kann auch eine Leiste verstanden werden.

In einer Ausgestaltung des Dehnungsfugenbandes ist an mindestens einer der Längsseiten zumindest einer Dichtungsleiste mindestens eine, vorzugsweise strangförmige verlaufende, Seitenleiste angeformt, wobei die Seitenleiste im Querschnitt im entspannten Zustand, wie vor dem Verbau, mehreckig, vorzugsweise dreieckig, ausgebildet sein kann. In einer weiteren Ausgestaltung des Dehnungsfugenbandes können die Dichtungsleisten in Bezug auf Größe und/oder Gestalt und/oder Längsseitenausgestaltung voneinander verschieden ausgebildet sein; so kann an mindestens einer der Längsseiten einer Dichtungsleiste oder beider Dichtungsleisten mindestens eine Seitenleiste zwecks beträchtlicher Erhöhung der Umlaufstrecke und der hiermit bedingten deutlichen Erhöhung des Abdichtungsvermögens des Dehnungsfugenbandes gegenüber Druck- und Kriechwasser angeformt sein, wobei die Seitenleiste im Querschnitt im entspannten Zustand, wie vor dem Verbau, mehreckig, vorzugsweise dreieckig, ausgebildet sein kann. Die Dichtungsleisten können voneinander unterschiedlich bezeichnet werden, z.B. in Abhängigkeit von deren Einbau in ein oberes Bauwerk oder ein unteres Bauwerk oder in deren entsprechenden Teile; so können eine Dichtungsleiste als die eine, wie obere, Dichtungsleiste, die in dem oberen Bauwerk oder Teil desselben angeordnet ist, und eine weitere Dichtungsleiste als die andere, wie untere, Dichtungsleiste, die in dem unteren Bauwerk oder Teil desselben angeordnet ist, bezeichnet werden.

In einer weiteren Ausgestaltung des Dehnungsfugenbandes sind zudem an den Längsseiten der anderen, vorzugsweise dem unteren Bauwerk oder Teil derselben zugewandten, Dichtungsleiste jeweils eine Seitenleiste angeformt sind, die einander gegenüberliegen, wobei die Seitenleisten im Querschnitt in Form von, vorzugsweise gleichschenkligen, Dreiecke ausgestaltet sind, und so ausgerichtet sind, dass die, vorzugsweise spitzwinkligen, Eckbereiche der Seitenleisten in die andere Dichtungsleiste übergehen. So können die Dichtungsleisten und die Seitenleiste im Querschnitt in Form von einem, vorzugsweise gleichschenkligen, Dreieck ausgestaltet, die den Eckbereichen gegenüberliegenden Außenseiten der Seitenleisten parallel zueinander verlaufen und an den im Querschnitt spitz zulaufend ausgestalteten Längsseiten der Seitenleisten und / oder an den Außenseiten der Seitenleisten leistenförmig verlaufende Rippen zwecks beträchtlicher Erhöhung der Umlaufstrecke für Druck- und Kriechwasser angeformt sein. Auch ist es möglich, dass die Rippen längs der Mitte-Längsachse des Dehnungsfugenbandes verlaufen und/oder die Außenseiten der Seitenleisten quer zu den Außenseiten der Dichtungsleisten ausgerichtet sind.

Es zeigt sich der besondere Vorteil des Dehnungsfugenbandes gegenüber dem Stand der Technik durch das geschickte Zusammenwirken der Dichtungsleisten und der Seitenleisten, dass hierdurch der andere Umlaufweg der anderen Dichtungsleiste für Druckwasser und Kriechwasser mindestens so groß ist wie der eine Umlaufweg der einen Dichtungsleiste und die Abdichtungsdichtung infolge dessen überaus stark erhöht wird. Durch die Maße und /oder die Anzahl der an der anderen Dichtungsleiste angeformten Seitenleisten kann der andere Umlaufweg der anderen Dichtungsleiste für Druckwasser und Kriechwasser sogar dergestalt verglichen mit dem einen Umlaufweg der einen Dichtungsleiste vergrößert werden, dass das Verhältnis aus dem anderen Umlaufwegs der anderen Dichtungsleiste und dem einen Umlaufweg der einen Dichtungsleiste beispielsweise 1,2 bis 2,5 oder höher, vorzugsweise 1,5 bis 2,0, betragen kann.

Zudem können die den Eckbereichen gegenüberliegenden Kopfbereiche der Dichtungsleisten und / oder die der Dichtungsleiste gegenüberliegenden Kopfbereiche der Seitenleisten und/oder Rippen derselben unter Bildung von längs der Mitte-Längsachse unterbrochen oder fortlaufend sich erstreckenden Kanälen eingezogen sein, die in Gegenwart von Wasser auf quellende oder aufquellbare Quellbänder aufnehmen.

Die Quellbänder können zusätzlich Anteile von wasseraufnehmenden hierdurch auf quellenden Verbindungen umfassen, beispielsweise vernetzte Polymere wie Polyacrylamid, Polyvinylpyrrolidon, Amylopektin, usw. Als Copolymer mit Acrylsäure, wie Propensäure, und Acrylamid in Gegenwart eines Kernvernetzers können derartige Polymermoleküle durch chemische Brückenbindungen miteinander vernetzt sein, wobei diese Brücken zwar wasserunlöslich sein können, aber an deren polaren Gruppen sich Wassermoleküle anzulagern vermögen. Aufgrund der Verwendung von polaren Polymerverbindungen zusätzlichen in den thermoplastischen Elastomeren wird die Quellung der thermoplastischen Elastomere noch zusehends unterstützt. Als Materialien für die Quellbänder eignen sich herkömmliche in Gegenwart von Flüssigkeiten aufquellende Materialien, wie infolge Wasser aufquellbare Kunststoffe oder infolge Wasser aufquellbare verrottungsfreie oder -arme natürliche Materialien, sonstige quellfähige Beschichtungen; besonders eignen sich Materialien, die verrottungsfest, alterungsbeständig, beständig gegen UV-Strahlen, Ozon, Luftsauerstoff, bitumenfest, ölfest, hitzebeständig, benzinbeständig und / oder wasserundurchlässig sein können, beispielsweise organische natürliche, organische abgewandelte Naturstoffe, organische vollsynthetische und/oder anorganische Quellungs- oder Verdickungsmittel. Unter Quellungsmitteln werden auch herkömmliche Verdickungsmittel verstanden, welche vorzugsweise organische hochmolekulare Stoffe sind, die Wasser und Feuchtigkeit wirkungsvoll aufzusaugen vermögen und hierbei aufquellen. Durch die Aufquellung wird die Abdichtung zusehends unterstützt. Die Quellbänder können mit solchen Quellungsmitteln getränkt sein. Ebenso können solche Natur- und /oder kunststoffartige Fasern benutzt werden, welche aufgrund ihrer hydrophilen Oberfläche Wasser und Feuchtigkeit anzusaugen vermögen. Ebenso können Quellbänder verwendet werden, die derart aufgebauscht sind, dass diese Wasser und Feuchtigkeit anziehen und aufquellen können. Als Quellungsmittel können benutzt werden organische natürliche, organisch abgewandelte Quellungsmittel wie Carboxymethylcellulose, Celluloseether, Hydroxyethylcellulose, Hydroxypropylcellulose und/oder deren Derivate, organische vollsynthetische Quellungsmittel, z.B. Polyacryl-, oder Polymethacryl-Verbindung, Vinylpolymere, Polycarbonsäuren, Polyether, Polyimine, Polyamide und/oder deren Derivate; ebenso eignen sich Anorganische Verdickungsmittel, z.B. Polykieselsäuren, Tonmineralien wie Zeolithe, Kieselsäuren und/oder deren Derivate.

Durch das geschickte Zusammenspiel der Dichtungsleisten mit den Seitenleisten, ggf. vorteilhaferweise mit deren auch o.g. besonderen Ausgestaltungen, des Dehnungsfugenbandes wird die Umlaufstrecke des Wassers, falls denn dieses bei besonders schwerem Havariefall über eine Seite in die Fuge eindringen würde, überaus deutlich erhöht, das Eindringen von Wasser darüber hinaus wird durch das Versehen der Kopfbereiche mit in Gegenwart von Wasser aufquellenden oder aufquellbaren Quellbändern noch zusehends verhindert, sodass ein weiteres Eindringen von Wasser von einer Seite der Dehnungsfuge in die andere von dem Dehnungsfugenband getrennte Seite verhindert wird.

In einer besonders vorteilhaften Ausgestaltung des Dehnungsfugenbandes ist in dem Steg ein längs der Mitte-Längsachse verlaufender Hohlraum ausgebildet, der zurt Erhöhung der Elastizität des erfindungsgemäßen Dehnungsfugenbandes beträgt, so dass nicht nur bei dem Auftreten bereits geringer Relativbewegungen der benachbarten Bauwerke oder deren teile die hinreichende Fugenabdichtung gesichert ist, sondern auch in Gegenwart von Havarie-Fällen und der hierdurch bedingten Relativbewegungen, wie Dehnung (Auseinanderdriften), Stauchung (Zueinanderbewegung) und / oder Zerrungen (entgegengesetzte Bewegungen entlang der Lotrechten), der Bauwerke und deren Teile die Abdichtung der Fuge, wie Dehnungsfuge, gewährleistet ist.

Es zeigt sich, dass bereits durch das geschickte Zusammenwirken
der zueinander keilförmig über die Keilspitzen miteinander verbundenen Dichtungsleisten,
der Anformung von Rippen bzw. Vorsprüngen an diesen,
   und
der Elastizität des kunststoffartigen Materials des Dehnungsfugenbandes,
das Auseinanderdriften, die Stauchungen und/oder die Bewegungen der Bauwerksteile parallel zu Lotrechten
keine Auswirkungen auf die bleibende Dichtheit der Dehnungsfuge zwischen den zwei Bauwerksteilen haben.

Gerade die Ausbildung des Übergangsbereichs der beiden Eckbereiche oder des Scheitelwinkelbereichs beider Dichtungsleisten als Steg, wie als leistenförmig sich erstreckender Steg, führt zu einer Vergleichmäßigung der Beanspruchung des erfindungsgemäßen Dehnungsfugenbandes bei Auftreten von Zugkräften ohne Überdehnung des kunststoffartigen Materials im Stegbereich.

Aufgrund des Einhaltens der Maßverhältnisse des Steges, der Dichtungsleisten sowie der Ausformung der beiden Eckbereiche zu einem Scheitelwinkelbereich wird
weder ein Ablösen oder Auslösen des erfindungsgemäßen Dehnungsfugenbandes aus den Dehnungsfugen,
noch ein Einreißen des erfindungsgemäßen Dehnungsfugenbandes gerade in den für den Fachmann als möglicherweise kritisch anzusehenden Bereichen zwischen den beiden Dichtungsleisten beobachtet,
wenngleich die Dichtungsleisten in den einander benachbarten Bauwerksteilen fest verankert verbleiben.

Abgesehen davon zeigt sich, dass durch die Ausgestaltung der Längsseiten und Außenseiten und ggf. auch der Stegseiten mit den leistenförmig verlaufenden Rippen eine formschlüssige Verbindung zwischen dem erfindungsgemäßen Dehnungsfugenband und dem Gussmaterial, wie der betonartigen Masse, z.B. Beton, nach Aushärten desselben bereitgestellt wird, sodass aufgrund dieser formschlüssigen Verbindung die keilförmige Verankerung der beiden Dichtungsleisten in den beiden Bauwerksteilen unterstützt wird.

Da im Querschnitt die Längsseiten jeder Dichtungsleiste von ihren Außenseiten beginnend in Richtung zu den beiden Eckpunkten hin geringer werden, somit die Dicke der Dichtungsleiste gleichmäßig abnimmt und sich die Dichtungsleisten fortlaufend im Querschnitt verjüngen, je mehr sie sich einander annähern, zeigt sich hinzukommend, dass durch das bei Beiziehung des Stands der Technik ungewöhnliche Verjüngen der Dichtungsleisten in Richtung zueinander, die Zugkräfte vergleichmäßigt auf beide Dichtungsleisten einwirkend abgeleitet werden, auch wenn lediglich ein Bauwerkteil sich von dem anderen relativ weg- oder zu dem anderen hinbewegt.

Unabhängig davon, ob die Relativbewegungen ein Auseinanderdriften oder eine Stauchung ist, zeichnet sich das Dehnungsfugenbandes durch seine geforderte die Dichtheit unterstützende Ortstreue oder Unverrückbarkeit in der Dehnungsfuge aus.

Die sich in dem Steg treffenden oder ineinander übergehenden Eckbereiche der beiden Dichtungsleisten oder der sich im Steg treffende Scheitelwinkelbereich beider Dichtungsleisten zeigen im Querschnitt annähernd eine X-förmige Verbindung, die offensichtlich im Falle der punktuell auf die Dichtungsleisten einwirkenden Druckkräfte das Dehnungsfugenband zur Ableitung der Spannungen über den Scheitelwinkelbereich in die ungespannte Dichtungsleiste des Weiteren befähigt und damit das Auftreten von Schäden, wie Rissen und Spalten, unerwarteterweise verhindert, im Gegensatz zu herkömmlichen Dehnungsfugenbändern, die in Gegenwart von Druckkräften zu Rissbildungen neigen.

Sonach bleibt festzuhalten, dass gerade durch
die keilförmige Ausgestaltung der Dichtungsleisten,
der an Längsseiten und/oder den Außenseiten angeformten Rippen,
die Ausgestaltung des Übergangsbereichs der beiden Eckpunkte der Dichtungsleisten in Form eines der keilförmigen Ausgestaltung widersprechenden bzw. diametral entgegengesetzten Stegs mit parallel zueinander verlaufenden Stegseiten
   und
z.B. durch die Seitenleisten und den im Steg befindlichen Hohlraum
eine hinreichend ortsfeste Einbettung des Dehnungsfugenbandes in beiden Bauwerksteilen infolge Vergusses mit betonartiger Masse, wie Betonvergusses, dauerhaft bereitgehalten wird,
sodass trotz
Zerrungen mit Stauchungen oder
Zerrungen mit Dehnungen
in den Bauwerksteilen die Dichtheit der Dehnungsfuge zwischen den Bauwerksteilen bereitgehalten wird.

Das Zusammenwirken von
Dichtungsleisten keilförmiger Art,
Stegen mit gleich voneinander beabstandeten Stegseiten und
besonders vorteilhafter Verhältnismaßgaben
unterstützt als weitere Sicherungen vor dem Aus- und Einreißen zur Abdichtungssicherung,
so dass auch bei seismisch bedingten, wie durch Erdbeben bedingten, oder durch Eisenbahn-, Kraftfahrzeug- oder Straßenbahnbefahrung mit teilweiser hoher Geschwindigkeit hervorgerufenen Erschütterungen diese zwar zu Änderungen des die Dehnungsfuge überbrückenden Spaltes führen,
aber das Dehnungsfugenband sich an die unterschiedlich sich einstellenden Spaltbreiten anzupassen
   und
den die Dehnungsfuge überbrückenden Spalt zuverlässig abzudichten vermag, ohne dass die wasserabdichtenden, schalldämmenden und/oder wärmisolierenden Eigenschaften des Dehnungsfugenbandes beeinträchtigt werden.

Aufgrund der innigen flächigen Verbindung zwischen Dehnungsfugenband einerseits und der die Dehnungsfuge begrenzenden Innenseiten derselben der Bauwerksteile andererseits wird die erwünschte zuverlässige und daher robuste Wasserabdichtung bereitgehalten.

Die infolge von Havarie-Fällen und der hierdurch bedingten Relativbewegungen, wie Dehnung (Auseinanderdriften), Stauchung (Zueinanderbewegung) und / oder Zerrungen (entgegengesetzte Bewegungen entlang der Lotrechten), der Bauwerke und deren Teile beeinflussen unerwarteterweise nicht die Dichtheit der Dehnungsfuge durch das erfindungsgemäßen Dehnungsfugenband.

Unter Überbrückung von Fugen von Bauwerken wird auch verstanden, die Überspannung oder das Übergreifen der Fugen zwischen voneinander benachbarten Bauwerksteilen, wie Bodenflächen, zwischen voneinander benachbarten Wandflächen und / oder zwischen Bodenflächen und einer Wandfläche oder zwischen Böden, zwischen Wänden oder zwischen Boden und Wand oder zwischen sonstigen Bauwerksteilen, so dass die benachbarten Bauwerksteile miteinander verbunden werden können, um z.B. die Fugen zu verschließen oder zu begrenzen. Unter Fuge wird auch verstanden der Zwischenraum zwischen zwei Bauteilen.

Das Dehnungsfugenband kann mit den Dichtungsleisten, den Stegen, den leistenförmigen Rippen extrudiert oder diese Teile, wie Stege, an der Dichtungsleiste koextrudiert sein. Ebenso kann das Dehnungsfugenband mit einem kunststoffartigen Material, wie stoffschlüssig, extrudiert oder mit verschiedenen kunststoffartigen Materialien koextrudiert sein, wobei ebenso bestimmte Teile, wie Vorsprünge, die als Dichtlippen oder Rippen verwendbar sind, an der Dichtungsleiste, koextrudiert oder anextrudiert sein können. Als kunststoffartiges Material können sich z.B. thermoplastische Elastomere oder sonstige kunststoffartige Werkstoffe, die in Gegenwart von Flüssigkeit aufquellbar sind bzw. aufquellen, eignen. Diese können, wie verformbar oder rückformbar, bei vorbestimmter Temperatur, sein.

Es wird auch unter Dehnungsfugenbänder verstanden, welche innenliegend und/oder außenliegend angebracht sein können, oder Arbeitsfugenbänder oder Fugenabschlussbänder, z.B. zum bündigen Abschließen einer Fuge, welche innenliegend oder außenliegend angebracht sein können. Unter Dehnungsfugenband auch verstanden das Überbrücken eines Spaltes oder Zwischenraums zwischen zwei Bauwerken oder Bauwerksteilen, wie auch das Abdichten einer Bauwerksfuge zwischen einer vorhandenen Alt-Betonkonstruktion und einer daran anzusetzenden, frisch zu gießenden Neu-Betonkonstruktion.

Unter Dehnungsfugenband kann man auch ein Arbeitsfugenband verstehen. Unter Dehnungsfugenband wird auch verstanden, ein Fugenband, dessen Dichtungsleisten mit/oder ohne Rippen bzw. Vorsprüngen infolge Materialvergusses, wie Vergusses von betonartiger Masse, z.B. Betonvergusses, in Bauwerksteilen fest eingebettet sind; unter Arbeitsfugenband wird auch verstanden, ein Fugenband, welches im Gegensatz zu dem Dehnungsfugenband zumindest auch unelastisches Material enthalten kann. Das Arbeitsfugenband wird verwendet, wenn zum Beispiel Bauteile nicht in einem Betonierungsschritt hergestellt werden können. Das Arbeitsfugenband kann meist senkrecht im Bauteil verlaufen und soll hälftig im ersten bzw. im zweiten Betonierungsschrittabschnitt eingebaut werden.

Unter Fugen werden auch verstanden Dehnungsfugen, Standfugen, Bewegungsfugen, Arbeitsfugen und Scheinfugen. Unter Standfugen werden verstanden Fugen, in denen keine oder nur eine geringe Bewegung auftreten können. Bewegungsfugen können in bestimmten Abschnitten vorgeplante Bauteilunterbrechungen sein, deren Breite sich in Folge Erwärmung durch Sonneneinstrahlung ausdehnen und bei Kälteeinbruch schmaler werden können. Auch treten Bewegungsfugen auf bei Setzungen der Bauwerke durch Erschütterungen. Arbeitsfugen können entstehen, wenn bei der Herstellung eines Bauwerks eine Unterbrechung erforderlich ist, beim Wechsel von Baustoffen, z.B. Fertigteilstützen und Mauerwerk.

Das Dehnungsfugenband kann einstückig mit einem elastomeren kunststoffartigen Material extrudiert sein. Es wird unter Einstückigkeit auch verstanden, dass dieses als ein Ganzes, also einteilig, herstellbar, z.B. extrudiert, ist. Das erfindungsgemäße Dehnungsfugenband kann ein elastisches, kompressibles Material enthalten; auch kann das Dehnungsfugenband gewebeverstärkt, wie textilbewehrt, ausgebildet sein. Die Textilbewehrung des Dehnungsfugenbandes kann ein dehnungsfähiges textiles Gewebe sein, welches an- oder aufextrudiert oder aufgeklebt sein kann. Die Gewebeverstärkung kann Kohlenstofffasern und/oder Glasfasern und/oder Stahlfasern enthalten; die Gewebeverstärkung kann auf das elastische kunststoffartige Material anextrudiert und/oder mit diesem coextrudiert und/oder auf diesem aufgeklebt oder mit diesem vulkanisiert sein. Die Dichtungsleisten, Stege, Rippen erstrecken sich längs oder parallel zu der Mitte-Längsachse des Dehnungsfugenbandes vor Verbau fortlaufend, welche strang- oder bandförmig verlaufen.

So eignen sich für das Dehnungsfugenband, die Dehnungsfugenbandverbindungseinrichtung und/oder die Fugenabdichtanordnung als elastisches kunststoffartiges Material mindestens ein Vertreter der dem Fachmann bekannten TPE-, PVC-, NBR-, PE-, PP-, SBR-, EPDM-, CR- und NR-Verbindungen und deren Derivate umfassenden Gruppe. Man kann verstehen unter TPE thermoelastische Elastomere, PVC Polyvinylchloride, NBR Acrylnitril-1,3-Butadien-Kautschuk, PE Polyethylen, PP Polypropylen, SBR Styrol-Butadien-Copolymere, EPDM Ethylen/Propylen-Dien-Terpolymere, CR Polychloropren-Kautschuk, NR Isopren-Kautschuk und/oder deren Derivate.

In einer besonderen Ausgestaltung des Dehnungsfugenbandes wird dieses mit einem elastischen kunststoffartigen Material, welches vorteilhafterweise in Gegenwart von Wasser aufquellende Kunststoffe, wie TPE enthält, bereitgestellt. Unter thermoplastischen Elastomeren, wie TPE, werden Polymere oder thermoplastische Kautschuke verstanden, die eine Kombination der Gebrauchseigenschaften von Elastomeren und den Verarbeitungseigenschaften von Thermoplasten besitzen können. Das kann dadurch erreicht werden, wenn beispielsweise in den Makromolekülen der entsprechenden Kunststoffe gleichzeitig weiche und elastische Segmente mit hoher Dehnfähigkeit und niedriger Glasübergangstemperatur (T_{g}) sowie harte, kristallisierbare Segmente mit geringer Dehnbarkeit, hoher T_{g} und Neigung zur Assoziatbildung, wie physikalische Vernetzung, vorliegen. Die Weich- und Hartsegmente sind bevorzugterweise miteinander unverträglich und als individuelle Phasen vorliegend. Thermoplastische Elastomere eignen sich zudem, wenn sie thermolabile reversibel spaltbare Vernetzungsstellen, d.h. von physikalischer aber auch chemischer Art sind.

Als thermoplastische Elastomere eignen sich herkömmliche, wie die thermoplastischen Elastomere des Styrol - Typs. Diese können als weiche Polymersegmente Butadien bzw. Isopren oder Ethylenbutylen und als harte Polymersegmente Styrol-Verbindungen aufweisen, wie SBS, SIS, oder SEBS.

Z.B. in TPE-Klassen eingeteilt, können thermoplastische Elastomere auch verwendet werden, wie die des Styrol-Typs, die weiche Polymersegmente mit vernetztem EPDM oder vernetztem NR, oder Ethylenvinylacetat oder vernetzte NBR und als harte Polymersegmente solche mit Propylen oder solche, die Vinylidenchlorid umfassen. Diese werden für den Fachmann in bekannter Weise als EPDM /PP oder NR / PP oder EVA/ PVDC oder NBR / PP bezeichnet. Als thermoplastische Elastomere eignen sich herkömmliche, wie die thermoplastischen Elastomere des Polyurethans - Typs auch weiche Polymersegmente mit Esterglykole und harte Polymersegmente mit Isocyanat - Kettenverlängerer oder die H - Bindungen aufweisen. Als thermoplastische Elastomere eignen sich auch solche des Polyetherester-Typs, die Alkylenglykol als weiche Polymersegmente und Alkylenterephthalat als harte Polymersegmente aufweisen.

Als thermoplastische Elastomere eignen sich auch solche des Polyetheramid-Typs, die Etherdiole als weiche Polymersegmente und Amide harte Polymersegmente aufweisen. Die thermoplastischen Elastomere können in Gegenwart von Flüssigkeiten wie Wasser aufquellen.

Hinzukommend kann das elastische kunststoffartige Material zusätzlich Anteile von wasseraufnehmenden hierdurch aufquellenden Verbindungen umfassen, beispielsweise vernetzte Polymere wie Polyacrylamid, Polyvinylpyrrolidon, Amylopektin, usw. Als Copolymer mit Acrylsäure, wie Propensäure, und Acrylamid in Gegenwart eines Kernvernetzers können derartige Polymermoleküle durch chemische Brückenbindungen miteinander vernetzt sein, wobei diese Brücken zwar wasserunlöslich sein können, aber an deren polaren Gruppen sich Wassermoleküle anzulagern vermögen. Aufgrund der Verwendung von polaren Polymerverbindungen zusätzlichen in den thermoplastischen Elastomeren wird die Quellung der thermoplastischen Elastomere noch zusehends unterstützt.

Dem Prinzip der Erfindung liegt auch zugrunde, dass infolge
der keilförmig ausgestalteten Dichtungsleisten,
die miteinander über deren Keilspitzen über einen Steg verbunden sind,
der außen angeformten Rippen
   und
der Verwendung von infolge von Aufnahme von Flüssigkeit, wie Wasser, aufquellendem kunststoffartigem Material,
des vorbestimmten Scheitelwinkels des Scheitelwinkelbereichs,
der Seitenleisten sowie
des oder der vorbestimmten Verhältnisse, wie
des der Breite der Außenseiten zu dem Abstand der Stegseiten und/oder
des des Abstands der Außenseiten voneinander zu dem Abstand der Stegseiten voneinander und/oder
des des Abstands der Außenseiten der Dichtungsleisten voneinander zu der Breite der Außenseiten und/oder
des des Abstandes der Außenseite von dem Eckbereich einer Dichtungsleiste zu dem Abstand beider Eckbereiche der über den Steg einander verbundenen Dichtungsleisten,
derart geschickt miteinander zusammenwirken,
   dass
nicht nur der Verbleib der Dichtungsleisten in den einander benachbarten Bauwerksteilen bereitgestellt wird
   und
die Abdichtung der Dehnungsfuge gegenüber Feuchtigkeit, Wassereintritt, Lärm- und Wärmeschutz geboten wird,
sondern auch zusätzlich bei Eintreten von Wasser in den Bereich zwischen dem erfindungsgemäßen Dehnungsfugenband und der die Dehnungsfuge begrenzenden Innenseiten des ausgehärteten Betons dieses von sich aus aufquillt
   und
aufgrund seiner aufquellenden Volumenvergrößerung zusätzlich die mechanische, wie formschlüssige durch flächiges Anliegen bedingte, Abdichtung des Dehnungsfugenbandes deutlich vergrößert wird.

Das Dehnungsfugenband beschreitet folglich einen -verglichen mit dem Stand der Technik- diametral entgegengesetzten Lösungsweg, nämlich statt der Verwendung von Dichtungsleisten, die keilförmig mit ihren gegenüberliegenden Keilspitzen in die Bauwerksteile bzw. in die Dehnungsfugen hineinragen und im Verguss sich befinden, nunmehr die Verwendung solcher Dichtungsleisten, die den Bauwerksteilen quasi ihre Rückseite bieten, hierdurch aber eine keilförmige formschlüssige Verbindung überraschenderweise dauerhaft und zuverlässig bereithalten.

Durch die wasser- bzw. feuchtigkeitsaufquellende Eigenschaft des thermoplastischen elastomeren Materials, wie TPE, vergrößert sich das Volumen des Dehnungsfugenbandes, ohne dass es, wie im Stand der Technik empfohlen, der Einspritzung einer Dichtungsmasse in das herkömmliche Dichtungsprofil bedarf.

Die Fugenabdichtanordnung mit Dehnungsfugenbändern und mit Montagebügel zur Ausrichtung des Dehnungsfugenbandes auf mit einer Bewehrung aufweisende Platten oder Decken reagieren reagiert folglich im Gegensatz zu den herkömmlichen Dehnungsfugenbändern nicht nur passiv, nämlich durch die hinreichende flächeninnige Verbindung mit Verguss von betonartiger Masse, z.B. Betonguss, sondern auch aktiv, indem das Dehnungsfugenband von sich aus selbsttätig sein Volumen vergrößert und damit zur zusätzlichen Abdichtung in einem beträchtlichen Ausmaß beiträgt.

Das ohne Eingriff des Benutzers sich einstellende selbsttätige, also aktive Abdichten des die Fuge überbrückenden Spalts durch die Fugenabdichtanordnung mit Dehnungsfugenbändern und mit Montagebügel zur Ausrichtung des Dehnungsfugenbandes wird durch die infolge besonderer Ausgestaltungen bedingten technischen Erfolge, hervorgerufen durch
der keilförmig ausgestalteten Dichtungsleisten,
die miteinander über deren Keilspitzen über einen Steg verbunden sind,
der außen angeformten Rippen,
den vorbestimmten Scheitelwinkel des Scheitelwinkelbereichs,
das oder die vorbestimmte Verhältnisse, wie
die der Breite der Außenseiten zu dem Abstand der Stegseiten und/oder
die des Abstands der Außenseiten voneinander zu dem Abstand der Stegseiten voneinander und/oder
die des Abstands der Außenseiten der Dichtungsleisten voneinander zu der Breite der Außenseiten und/oder
die des Abstandes der Außenseite von dem Eckbereich einer Dichtungsleiste zu dem Abstand beider Eckbereiche der über den Steg einander verbundenen Dichtungsleisten
sich als besonders eignen auch für solche sogenannte "arbeitende" Fugen, die als Dehnungsfugen durch eine Veränderbarkeit des Abstandes der die Fuge begrenzenden Fugenseite zeigen.

Des Weiteren führt die geschickte Zusammenarbeit der
der keilförmig ausgestalteten Dichtungsleisten,
die miteinander über deren Keilspitzen über einen Steg verbunden sind,
der außen angeformten Rippen,
den vorbestimmten Scheitelwinkel des Scheitelwinkelbereichs,
   und
der Seitenleisten miteinander
zu dem hohen Ausmaß an Verformbarkeit der Dehnungsfugenbandes und der Fugenabdichtanordnung mit Dehnungsfugenbändern und Dehnungsfugenbandverbindungseinrichtungen, ohne dass ein Einreißen an besonders gedehnten oder gar überdehnten Bereiche derselben zu beobachten ist.

Das erfindungsgemäße Dehnungsfugenband und die Fugenabdichtanordnung mit den Dehnungsfugenbändern und Dehnungsfugenbandverbindungseinrichtung eignen sich zur Abdichtung von Arbeitsfugen im Stahlbetonbau gegen aufstauendes und drückendes Wasser; der V-förmige Querschnitt derselben kann unter Zugbelastung einen Anpressdruck aufbauen und diesen mit steigender Zugbelastung erhöhen; deren Oberfläche, wie Längsseiten und/oder Außenseiten, ist profiliert, so dass die Umläufigkeit, wie die Umlaufstrecke, infolge dessen sich auf z.B. 1,1 bis 2,0fache oder 1,3fache bis 1,6fache, vorzugsweise von 1,4fache bis 1,5fache, noch mehr bevorzugt auf 1,43fache, erhöhen kann. Der Einbau des Dehnungsfugenbandes und der Fugenabdichtanordnung mit den Dehnungsfugenbändern und Dehnungsfugenbandverbindungseinrichtung kann mittels des Montagebügels vor dem Betonieren mit betonartiger Masse erfolgen.

Der Montagebügel erleichtert das Anordnen und Ausrichten des Dehnungsfugenbandes vor Ort auf der Baustelle, hilft auch dem ungeübten Benutzer bei seiner Tätigkeit des Anordnens und des Ausrichtens des Dehnungsfugenbandes vor Ort auf der Baustelle, und verkürzt bevorzugterweise die Zeitdauer des Anordnens und des Ausrichtens des Dehnungsfugenbandes vor Ort auf der Baustelle, so das der Einsatz des Montagebügels mit dem Dehnungsfugenband vor Ort geradezu sich aufdrängt.

Die schlauchförmige oder hülsenartige Dehnungsfugenbandverbindungseinrichtung erlaubt das Verbinden von zwei Dehnungsfugenbändem an den Stoßflächen ohne thermisches Schweißen und ohne den Bedarf von weiteren Hilfsmitteln; dass kunststoffartige Material, mit welchem die Dehnungsfugenbandverbindungseinrichtung und/oder die Dehnungsfugenbändern hergestellt sind, ist quellfähig und dichtet die Fuge bei Kontakt mit Wasser durch den hierdurch entstehenden Anpressdruck gegen die Beton- und Dehnungsfugenbandoberflächen wirkungsvoll und dauerhaft ab.

Das Dehnungsfugenband und /oder die Dehnungsfugenbandverbindungseinrichtung können ein Elastomer-Gemisch mit thermoplastischem Styrolpolymer enthalten, welches bei Kontakt mit Wasser durch eine kapillare Reaktion eine Massenvergrößerung vornimmt.

Der Montagebügel eignet sich hervorragend zur Installation des Dehnungsfugenbandes und der Fugenabdichtanordnung mit den Dehnungsfugenbändern und der Dehnungsfugenbandverbindungseinrichtung; dessen klammerförmig ausgebildete Fußpunkte lassen ein direktes Aufstecken auf Bewehrungsstähle zu, dessen punktueller Kontakt verhindert zudem eine Unterbrechung der Funktionsweise des Dehnungsfugenbandes und der Fugenabdichtanordnung mit den Dehnungsfugenbändern und der Dehnungsfugenbandverbindungseinrichtung und schränkt die Funktionalität hierdurch nicht ein. Der klammerartige Fußpunkt des Montagebügels erlaubt eine Montage auf, z.B. drei, verschiedenen Rundstahldurchmessern; vorteilhafterweise können Stufen von 8mm, 10mm und 12mm Durchmessern bedient werden; der Einbau erfolgt durch Aufstecken des Montagebügels beispielsweise auf das Dehnungsfugenband und /oder die Fugenabdichtanordnung mit den Dehnungsfugenbändern und der Dehnungsfugenbandverbindungseinrichtung und Aufstecken auf die obere Bewehrungslage.

Die Fugenabdichtanordnung mit Dehnungsfugenbändern und Doh mit Montagebügel zur Ausrichtung des Dehnungsfugenbandes und/oder der Fugenabdichtanordnung dichten sonach aufgrund deren gemeinsamen geschickten Zusammenwirkens aktiv und zuverlässig ohne zeitliche Begrenzung ebenso dauerhaft "arbeitende" Fuge nach außen und innen ab.

Die besondere Ausgestaltungen von Dichtungsleisten und Steg des Dehnungsfugenbandes mit Montagebügel zur Ausrichtung des Dehnungsfugenbandes auf mit einer Bewehrung aufweisende Platten oder Decken führen zu einer formschlüssigen Verbindung zwischen Beton und Dehnungsfugenband einerseits,
die Verwendung von in Gegenwart von Wasser wasseraufquellenden thermoplastischen Elastomeren zusätzlich zu einem Reib- und/oder Kraftschluss des Dehnungsfugenbandes mit den die Dehnungsfuge begrenzenden Innenseiten der ausgehärteten betonartigen Masse, wie Betonmasse andererseits,
da durch das Aufquellen des thermoplastischen kunststoffartigen Materials, wie des thermoplastischen Elastomermaterials, Druckkräfte des Dehnungsfugenbandes erzeugt werden, die als zusätzliche Kraftbeaufschlagung auf die die Dehnungsfuge begrenzenden Innenseiten einzuwirken und die Dichtungsleisten und den Steg mit oder ohne Rippen des Dehnungsfugenbandes gegen die die Dehnungsfuge begrenzenden Innenseiten zusätzlich anzupressen vermögen.

Somit wird der die Dehnungsfuge überbrückende Spalt beider Bauwerksteile durch die Dehnungsfugenbändern mit Montagebügel infolge reib-, kraft- und/oder formschlüssiger Verbindungen dichtend überbrückt. Das Maß der reib--, kraft- und/oder formschlüssiger Verbindungen zur dichtenden Überbrückung durch das Dehnungsfugenband erhöht sich sogar in Gegenwart von Wasser oder Feuchtigkeit.

Im Gegensatz zu herkömmlichen Fugenbändern, wie Dehnungsfugenbändern, erhöht sogar die Gegenwart von Wasser oder Feuchtigkeit das Abdichtungsvermögen des Dehnungsfugenbandes und der Fugenabdichtanordnung mit Dehnungsfugenbändern und Dehnungsfugenbandverbindungseinrichtungen.

Da die herkömmlichen Dehnungsfugenbänder zudem als kunststoffartiges Material solche mit Gummizusätzen benutzen, in der irrigen Erkenntnis, durch die hydrophobe Wirkung der Oberflächen werde Wasser oder Feuchtigkeit auf Abstand gehalten und die wasserabstoßende Oberfläche der herkömmlichen Dehnungsfugenbänder trüge zur Dichtheit bei, beschreitet das Dehnungsfugenband einen gänzlich hiervon diametral sich unterscheidenden Lösungsweg, nämlich wasseranziehendes elastomeres kunststoffartiges Material zu verwenden.

Die Dehnungsfugenbandverbindungseinrichtung ist als Schlauch oder als Hülle ausgestaltet, wobei deren Innenraum im entspannten Zustand, wie vor dem verbau, im Querschnitt von X-förmiger Gestalt ist. Die X-förmige Gestalt des Schlauchs unterstützt das dichtende Anliegen der den Innenraum bildenden Außenwände und Seitenwände des Schlauchs an den Stegseiten des Stegs, den Außenseiten und den Längsseiten der Dichtungsleiste; zudem wird durch die Elastizität des kunststoffartigen Materials Dehnungsfugenband und Dehnungsfugenbandverbindungseinrichtung das dichtende flächige Anliegen oder dichtende flächige Ansetzen der den Innenraum bildenden Außenwände und Seitenwände des Schlauchs bzw. der schlauchförmigen Dehnungsfugenbandverbindungseinrichtung an den oder gegen die Stegseiten des Stegs, Außenseiten und Längsseiten der Dichtungsleiste unterstützt.

Des Weiteren sind Maßverhältnisse des Dehnungsfugenbandes und der Fugenabdichtanordnung mit Dehnungsfugenbändern und Dehnungsfugenbandverbindungseinrichtungen mit Montagebügel dergestalt ausgewählt, dass durch diese in Zusammenwirken mit
der besonderen Ausgestaltung des Dehnungsfugenbandes, z.B. bez. der X-förmigen Ausrichtung der miteinander verbundenen Dichtungsleisten,
des Innenraums der schlauchförmigen, im Querschnitt im entspannten Zustand oval ausgerichteten Dehnungsfugenbandverbindungseinrichtung,
des Innenraums bez. der V-förmig zueinander stehenden Innenseiten der Längswände und/oder
der im Querschnitt V-förmigen Außenwände und Längswände und deren V-förmig in Richtung zu dem Innenraum hin ausgerichteten Außenseiten,
der in Gegenwart von Wasser oder Feuchtigkeit aufquellenden kunststoffartigen Materialien und/oder
der in Gegenwart von Wasser oder Feuchtigkeit aufquellenden kunststoffartigen Materialien,
die dauerhafte, beanspruchbare, Abdichtung des die Fuge überbrückenden Spaltes von Bauwerken oder deren Teile, darüber hinaus aktiv,
bei dem Einsatz der Fugenabdichtanordnung mit Dehnungsfugenbändern und Dehnungsfugenbandverbindungseinrichtungen mit Montagebügel zur Ausrichtung des Dehnungsfugenbandes und/oder der Fugenabdichtanordnung gewährleitet wird.

Das elastische Anliegen der den Innenraum seitlich begrenzenden Innenseiten der Schenkelwände von Außenwänden und Seitenwänden der schlauchförmigen Dehnungsfugenbandverbindungseinrichtung an die Stegseiten des Stegs, die Außenseiten und die Längsseiten der Dichtungsleiste führt zum Abdichten auch bei Relativbewegungen, seien sie durch Teile der Bauwerke oder durch Teile der Fugenabdichtanordnung mit Dehnungsfugenbändern und Dehnungsfugenbandverbindungseinrichtungen bewirkt.

Die Dehnungsfugenbandverbindungseinrichtung ermöglicht die Verbindung und damit die abdichtende Verbindung von zwei Dehnungsfugenbändern miteinander; die Dehnungsfugenbandverbindungseinrichtung weist elastisches kunststoffartiges Material auf, welches in Gegenwart von Flüssigkeiten, wie Wasser, aufquillt, z.B. die vorgenannten TPE. Zudem ist die Dehnungsfugenbandverbindungseinrichtung schlauchförmig ausgebildet ist, die im Querschnitt zwei Längswände und zwei Außenwände umfasst, jede Längswand zwei Schenkelwände umfasst, im entspannten Zustand vor Verbau oder Verguss mit betonartiger Masse, wie Beton, die Schenkelwände im Querschnitt V-förmig zueinander ausgerichtet sind, vorzugsweise elastisch mit ihren den Innenraum der Dehnungsfugenbandverbindungseinrichtung begrenzenden Innenseiten einander anliegen, wobei im Querschnitt die Schnittpunkte der Schenkelwände einander benachbart bzw. gegenüberliegend sind und die Außenwände parallel zueinander verlaufen; vorzugsweise enthält das elastische kunststoffartige Material Kunststoffe, wie thermoplastische, mit Styrolpolymer-Verbindungen.

In Aufnahmestellung wird über eine der seitlichen Öffnungen der schlauchartigen Dehnungsfugenbandverbindungseinrichtung ein Ende des Dehnungsfugenbandes eingeschoben, indem die elastisch einander anliegenden Längswände voneinander wegbewegt werden, so dass in Aufnahmestellung die Längswände und die Außenwände mit ihren Schenkelwänden und deren den Innenraum, wie seitlich, begrenzenden Innenseiten abdichtend an den Außen- und Längsseiten und Stegseiten anliegen. In dieser Ausführung ist es auch von Vorteil, wenn das Ende, das zum Einschieben in die schlauchartigen Dehnungsfugenbandverbindungseinrichtung vorgesehen ist, keine auf den Außen- und Längsseiten und Stegseiten angeformte Rippen aufweist.

Das Verfahren dient zum Einbau eines Fugenbandes, wie eines Dehnungsfugenbandes, einer Fugenabdichtanordnung mit Dehnungsfugenbändern und Dehnungsfugenbandverbindungseinrichtungen sowie ggf. mit Montagebügel zur Ausrichtung des Dehnungsfugenbandes und/oder der Fugenabdichtanordnung auf mit einer Bewehrung aufweisende Platten oder Decken in eine Wand, die auf oder an einen eine Bewehrung, wie Stahlarmierung, aufweisenden mittels Verschalung begrenzten Bereich einer, z.B. die Bewehrung aufweisenden, Decke oder Platte mit oder aus Beton an -oder aufgesetzt wird.

Das Verfahren verwendet die Montagebügel vor dem Betonieren der, z.B. auf eine Stahlbetonplatte- oder -ecke anzuordnenden, Wand, wie Fugenwand, indem
der Montagebügel mit seinen Ausnehmungen auf Stäbe, wie Bewehrungsstäbe, aufgesetzt, vorzugsweise mit diesen verrastet, wird,
zwischen den Schenkelarmen das Fugenband, wie das Dehnungsfugenband, und/oder die ein oder zwei Fugenbänder aufgenommene Dehnungsfugenbandverbindungseinrichtung angeordnet, z.B. zwischen diese eingeschoben, wird,
durch das Ansetzen des Fugenbandes und/oder der Dehnungsfugenbandverbindungseinrichtung gegen die Abstandshalter der Schenkelarme des Montagebügels diese ausgerichtet werden,
vorzugsweise der mittels Verschalung, wie seitlich, begrenzte Bereich mit betonartiger Masse, wie Beton, vergossen wird.

Es zeigt sich, dass die o.g. Verfahrensschritte ebenso je nach Anforderung vor Ort in einer von der o.g. Reihenfolge sich unterscheidenden Reihenfolge durchgeführt werden können.

Der Montagebügel umfasst U-förmigen Bügel, der zwei in einen Abschnittsbügel übergehende Schenkelarme zur Aufnahme der Dehnungsfugenbändern und / oder der Dehnungsfugenbandverbindungseinrichtungen umfasst; die Schenkelarme gehen an ihren freien dem U-förmigen Bügel abgewandte Enden in Beinpaare über, die jeweils zwei gleichlange, im unteren dem Abschnittsbügel abgewandten Bereich voneinander weggespreizte Standbeine aufweisen. Die einander zugewandten Innenseiten der Standbeine sind z.B. unter Bildung von, beispielsweise teilkreisförmigen, Ausnehmungen zur Aufnahme von Stäben, wie Bewehrungsstäben von Stahlbeton von Bauwerken, eingezogen. Von Vorteil zeigt sich, dass an den einander zugewandten Innenseiten der Schenkelarme Abstandshalter zur Zentrierung der aufgenommenen Dehnungsfugenbändern und/oder Dehnungsfugenbandverbindungseinrichtungen angeformt sind. Der Montagebügel kann mit einem herkömmlichen, vorzugsweise elastischen, Werkstoff, wie kunststoffartigen Material und / oder metallenen Werkstoff, hergestellt sein.

Der Montagebügel kann mit einem kunststoffartigen Material hergestellt sein. In einer Ausgestaltung des Montagebügels sind die dem Abschnittsbügel abgewandten Endbereiche der Standbeine, die den Standbeinen abgewandten Endbereiche des Abschnittsbügels und/oder die seitlich nach außen weisenden Teile der Schenkelarme im Übergangsbereich von Schenkelarme in die Standbeine unter Bildung von Ausnehmungen eingezogen sein, welche Quellpropfen aufnehmen können, die wie Quellbänder in Gegenwart von Wasser oder Feuchtigkeit aufzuquellen zu vermögen.

Eine ordnungsgemäße Anordnung und Ausrichtung des Dehnungsfugenbandes und/oder der Dehnungsfugenbandverbindungseinrichtung der Fugenabdichtanordnung mittels der Montagebügel ist hilfreich beim Ansetzen des Dehnungsfugenbandes und/oder der Dehnungsfugenbandverbindungseinrichtung gegen beispielsweise die Stahlbetondecke oder -platte eines Bauteils und deren Bewehrung und beim Verguss mit Beton für die zu erstellende Wand des anderen Bauteils zur Bereitstellung der diese aufnehmenden Dehnungsfuge zwischen den Bauteilen., welcher bei Verguss vorteilhafterweise auch am Ort verbleiben kann.

Das Dehnungsfugenband beschreitet mit seinen vorteilhaften Ausgestaltungen der Dichtungsleisten, deren Eckbereiche miteinander in einem Übergangsbereich verbunden sind, einen diametral anderen Lösungsweg, da die herkömmlichen einstückigen Fugenbänder, auch Dehnungsfugenbänder genannt, dergestalt hergestellt wurden, dass deren Dichtungsleisten mit ihren Eckbereichen gegenüberliegend ausgerichtet wurden. Insbesondere wurden innenliegende herkömmliche Dehnungsfugenbänder so hergestellt, dass sie von der Mitte (Fuge) nach außen hin dünner wurden, sodass die Grundseiten der im Querschnitt dreieckigen Dichtungsleisten, die den Eckbereichen gegenüberliegend angeordnet waren, in einem Übergangsbereich miteinander verbunden waren.

So sind beispielsweise die beiden im Querschnitt gleichschenkligen dreieckigen Dichtungsleisten eines innenliegenden herkömmlichen Dehnungsfugenbands mit Basis, die den Eckbereichen, auch Spitzen oder Ecken genannt, gegenüberliegen, miteinander verbunden, zwar in Beton einbaubar, bieten aber keinen Widerstand bei dem Auseinanderdriften der die Fuge begrenzenden Bauteile oder Bauwerksteile, so dass die Dichtungsleisten infolge dessen von dem sie umgebenden Beton sich beabstanden und Undichtigkeiten in beträchtlichem Ausmaß auftreten. Es kann unter Mehreckigkeit auch verstanden werden, dass die Außenseite der Dichtungsleiste und/oder die Außenseite die Seitenleiste im Querschnitt im entspannten Zustand im Querschnitt zumindest teilweise teilkreisförmig ausgebildet sind.

Die Ausführungen und in Patentansprüchen beanspruchten Merkmale des Dehnungsfugenbandes betreffen diese im entspannten Zustand, auch Ruhezustand genannt, zum Beispiel vor Ver- oder Einbau desselben in einer betonartigen Masse, wie Beton, und /oder bei oder nach Verbau desselben in der betonartigen Masse.

Ebenso sind beispielsweise die beiden im Querschnitt dreieckigen Dichtungsleisten eines innenliegenden herkömmlichen Dehnungsfugenbands, die mit Hypotenusen, die den einen Winkel von 90° einschließenden Eckbereichen gegenüberliegen, miteinander verbunden sind, in Beton einbaubar, bieten aber keinen Widerstand bei dem Auseinanderdriften der die Fuge begrenzenden Bauteile oder Bauwerksteile, so dass auch diese Dichtungsleisten des innenliegenden herkömmlichen Dehnungsfugenbands infolge dessen von dem sie umgebenden Beton sich beabstanden und Undichtigkeiten sich einstellen.

Zur Verankerung in dem Beton bieten diese herkömmlichen Fugenbänder Sperranker auf, die ein Herausziehen aus dem Beton bei Belastung verhindern sollten, aber die Sperranker bieten auf Dauer keine hinreichende Absicherung gegenüber dem Beabstanden mit nachfolgendem Ablösen der Dichtungsleisten aus oder von dem sie umgebenden Beton, da die Dichtungsleisten durch das Auseinanderdriften mit einer derartigen Auszugskraft auf die Sperranker einwirken, dass die Sperranker ebenso sich von dem Beton unter Auftreten von Undichtigkeiten beabstanden.

Die herkömmlichen Dehnungsfugenbänder mussten tief im Beton verankert werden aufgrund ihrer besonderen Ausgestaltung, diese Verankerung war aufwändig und führte zu statischen Beeinträchtigungen und konnten dauerhaft keine zuverlässige sowie keine störunauffällige Dichtigkeit hervorrufen. Um die vorgenannten Nachteile zu vermeiden, wird das Dehnungsfugenband mit einer von den herkömmlichen Dehnungsfugenbändern vollkommen unterschiedlichen Geometrie bereitgestellt, die nur gering in den Beton einzubinden ist, zugleich aber bei hoher Zugkraft sicher verankert ist; es zeigt sich, dass das Dehnungsfugenband gerade aufgrund seiner verglichen mit den herkömmlichen Dehnungsfugenbändern gänzlich sich unterscheidenden Geometrie um so wirksamer und dauerhafter abdichtet, je mehr Belastung auf das Dehnungsfugenband trifft.

Einfach gesagt,
je höher die Kraftbeaufschlagung auf das Dehnungsfugenband ist, umso höher ist die Abdichtung durch dasselbe, unter anderem bedingt durch die im Querschnitt keilförmige Ausgestaltung der mit ihren Eckbereichen zugewandten und über die Eckbereiche miteinander verbundenen Dichtungsleisten
   sowie
je höher die Kraftbeaufschlagung auf das Dehnungsfugenband ist, umso stärker ist die Verkeilung des Dehnungsfugenbandes mit dem an diesem flächig anliegenden Beton und umso stärker setzt sich das Dehnungsfugenband gegen den an diesem flächig anliegenden Beton an.
Je stärker das Auseinanderdriften der die Fugen begrenzenden Bauwerksteile ist, umso stärker werden die Dichtungsleisten gegen den sie umgebenden Beton gepresst.

Diese technischen Erfolge des Dehnungsfugenbandes widersprechen den technischen Effekten, die durch herkömmliche Dehnungsfugenbänder bereitgestellt werden, denn
je höher die Kraftbeaufschlagung auf das herkömmliche Dehnungsfugenband ist, umso geringer ist die Abdichtung durch dasselbe bedingt durch das kraftbeaufschlagte Herausdrücken des herkömmlichen Dehnungsfugenband mit seinen Dichtungsleisten aus dem das herkömmliche Dehnungsfugenband umgebenden Beton, z.B. beginnend von seinen Keilspitzen in Richtung zu dem Übergangsbereich der einander verbundenen Grundseiten der keilförmigen Dichtungsleisten
   sowie
je höher die Kraftbeaufschlagung auf das herkömmliche Dehnungsfugenband ist, umso stärker tritt die Beabstandung des herkömmlichen Dehnungsfugenbandes von dem das herkömmliche Dehnungsfugenband umgebenden Beton auf.

Das Dehnungsfugenband ist folglich im Querschnitt und im entspannten Zustand, beispielsweise vor Vor- oder Einbau oder nach demselben im Beton, nach außen kräftiger ausgebildet als in der Mitte des Dehnungsfungenbandes. Durch diese keilförmige Geometrie verankert sich das Dehnungsfugenband im Beton mit gleichmäßig steigender Materialstärke und reagiert bei Zugbelastung mit einer Erhöhung des Anpressdruckes gegen den Beton.

Zusätzlich kann ein Markierungsstreifen den Einbau des Dehnungsfugenbandes erleichtern, der rot markiert und mittig und außenseitig an dem Übergangsbereich angeordnet sein kann. Auf einen Blick erkennt man bei Verbau des Dehnungsfugenbandes die richtige Einbindetiefe in den Beton, der einen Spielraum, beispielsweise von 10 mm, bieten kann. Eine einfache Hilfe beim Einbau und eine zuverlässige Kontrollmöglichkeit wird hierdurch geboten, um die Wirkungsweise sicherstellen zu können. Ein hoher Qualitätsstandard kann somit bereits bei Ein- oder Verbau des Dehnungsfugenbandes gewährleistet werden.

Um Fehlerquellen zum Beispiel durch Unachtsamkeit bei zügigen Arbeitsabläufen zu vermeiden, wird vorteilhafterweise das Dehnungsfugenband im Querschnitt symmetrisch ausgestaltet. Daher ist es unerheblich, welche Seite des Dehnungsfugenbandes in welches Bauteil des Bauwerks eingebunden wird.

Die Längsseiten der beiden, z.B. der einen und der anderen, Dichtungsleisten sind im Querschnitt X-förmig ausgerichtet und die beiden gegenüberliegenden an den Längsseiten der, z.B. anderen, Dichtungsleiste angeformten Seitenleisten mit derselben kreuzförmig ausgerichtet sind, wobei z.B. die eine auf eine quer zu der Mitte-Längsachse ausgerichtete, z.B. von den Längsseiten gleich beabstandbare, Mitte-Querachse bezogene Seitenleiste kongruent sein kann zu der anderen Seitenleiste. Unter Verbindung wird auch verstanden, zum Beispiel Verklebung, Verschmelzen, einstückiges Bereitstellen, usw. Unter Längsseite einer Dichtungsleiste wird auch verstanden, die Erstreckung einer Seite oder Schenkel der Dichtungsleiste von deren Außenseite bis zu deren Eckbereich oder bis zu dem Übergangsbereich oder bis zum mittleren Abstand der beiden Eckbereiche voneinander. Unter Außenseite der Dichtungsleiste wird auch verstanden, zum Beispiel die dem Eckbereich der Dichtungsleiste gegenüberliegende Seite derselben, wie Basis oder Hypotenuse.

Das Zusammenspiel der X-förmigen Ausrichtung der Längsseiten und/oder das kreuzweise Ausrichten der Seitenleisten mit zumindest einer Dichtungsleiste, an welcher diese angeformt sind, des Dehnungsfugenbandes miteinander ist derartig geschickt, dass das bereits bereitgestellte zuverlässige und dauerhafte Abdichten noch zusehends erhöht wird.

Auch zeigt sich, dass durch das Zusammenspiel der X-förmigen Ausrichtung der Längsseiten mit der Ausbildung der Dichtungsleisten als Vielecke, wie Rhombus, Drachenvierecke, Rechtecke, Fünfecke, usw. ebenso gut die dauerhafte Abdichtung der Fugen durch das Dehnungsfugenband ermöglicht wird; erfindungswesentlich ist auch das vorteilhafte Verbinden der Eckbereiche der Dichtungsleisten miteinander im Gegensatz zur herkömmlichen Lehre.

Im Stand der Technik ist eine ausreichende Betondeckung mitverantwortlich für die Erhaltung der Bausubstanz über viele Jahrzehnte; eine zu geringe Deckung führt mit der Zeit zu einer Korrosion der Stahlbewehrung. Der Beton platzt unter dem Druck ab, der Stahl liegt frei und gefährdet zunehmend die Standsicherheit des Bauwerks oder der Teile desselben zueinander. Daher ist zum Beispiel das Dehnungsfugenband mit einer erforderlichen Einbindetiefe, z.B. von mindestens 30 mm, so ausgelegt, dass die Betonüberdeckung eingehalten wird und dennoch das Dehnungsfugenband zum Beispiel auf die obere Bewehrungslage der Sohlplatte direkt aufgestellt werden kann.

Um die Sicherheit des Bauwerks zu gewährleisten und die im Stand der Technik eintretende Stahlkorrosion zu verhindern, kann das Dehnungsfugenband mit einer Einbindetiefe, z.B. auch von mindestens 30 mm, derart ausgelegt sein, dass die Betonüberdeckung eingehalten wird und dennoch das Dehnungsfugenband zum Beispiel auf die obere Bewehrungsanlage der Sohlplatte direkt aufgestellt werden kann.

Darüber hinaus zeigt das Dehnungsfugenband, dass die Richtlinien des Deutschen Instituts für Bautechnik erfüllt, nach denen das Dehnungsfugenband einem Wasserdruck 5 bar (-50,00 m Wassersäule) und einer kleinen Öffnung der Fuge standhält. Ohne Beanstandung werden die vorgenannten Erfordernisse vom dem Dehnungsfugenband erfüllt. Darüber hinaus zeigt sich, dass aufgrund der besonderen Ausgestaltung des Dehnungsfugenbandes auch bei Erhöhung des Wasserdrucks auf 10 bar das Dehnungsfugenband einem Druck von 100,00 m Wassersäule standhält und somit auch eine Alternative für extremste Beanspruchungen bereit hält.

Auch erfüllt das Dehnungsfugenband die Abdichtung von Arbeits- und Sollrissfugen. Diese Fugen können und sollen geringfügige Verformungen aufnehmen können, die z. B. aus dem Schwinden des Betons beim Aushärten oder aus Temperaturschwankungen entstehen. Die Abdichtung solcher Arbeits- und Sollrissfugen werden mithilfe der herkömmlichen Dehnungsfugenbänder nicht erfüllt, hingegen dichtet auch das Dehnungsfugenband solche Arbeits- und Sollrissfugen in hinreichender Weise zuverlässig ab.

Beispielsweise kann das Dehnungsfugenband direkt auf die Bewehrung angesetzt und einbetoniert werden. Mithilfe von Befestigungseinrichtungen, wie Clips, werden die Standsicherheit erhöht und die Ausrichtung des Dehnungsfugenbandes gegenüber der Bewehrung erleichtert. Hierbei kann das Dehnungsfugenband mit Befestigungseinrichtungen auf Bewehrungsstähle von 8, 10 oder 12 mm angesetzt werden. Durch das einfache Aufstecken von oben werden die Befestigungseinrichtungen auf den Bewehrungsstahl gedrückt bis zum Festsitzen. Im Gegensatz zu herkömmlichen Dehnungsfugenbändern ist das Anrödeln nicht erforderlich. Durch die Verwendung von Befestigungseinrichtungen als aufsteckbare Clips, die mit dem Dehnungsfugenband gekoppelt werden, wird eine schnelle und effiziente Montage bereitgehalten.

Das Dehnungsfugenband zeichnet sich auch dadurch aus, dass es in unterschiedlich großen Lieferlängen bereitgehalten werden kann und in Beton ver- oder eingebaut werden kann. Verlängerungen des Dehnungsfugenbandes können beispielsweise mit herkömmlichen Längsverbindern und handelsüblichen Imbus-Schlüsseln bereitgehalten werden. Auch ermöglicht das thermische Verschweißen der Enden des

Dehnungsfugenbandes eine unbeschränkte Verlängerung desselben je nach Anforderung vor Ort, um so die Handhabung des Dehnungsfugenbandes zu erleichtern.

Das Dehnungsfugenband kann aufgrund seiner Ausgestaltung und seiner einfachen Handhabung auch von ungeübten Benutzern zur Abdichtung von Fugen jedweder Art verwendet werden.

### Ausführungsbeispiele

Die Zeichnungen zeigen aufgrund einer zeichnerischen Vereinfachung in schematischer, stark vergrößerter Weise, ohne Anspruch auf eine maßstabsgetreue Wiedergabe die Fugenabdichtanordnung, die Dehnungsfugenbändern und die Dehnungsfugenbandverbindungseinrichtung sowie den Montagebügel zur Ausrichtung des Dehnungsfugenbandes und/oder der Fugenabdichtanordnung auf mit einer Bewehrung aufweisende Platten oder Decken Dehnungsfugenbandes in
Fig. 1 den Querschnitt durch das Dehnungsfugenband im entspannten Zustand,
Fig. 2 den Querschnitt durch die Dehnungsfugenbandverbindungseinrichtung im entspannten Zustand mit Blick auf eine Öffnung derselben,
Fig. 3 die Seitenansicht auf die Dehnungsfugenbandverbindungseinrichtung im entspannten Zustand,
Fig. 4 den Querschnitt durch die Fugenabdichtanordnung mit einem in der Dehnungsfugenbandverbindungseinrichtung eingeschobenen Dehnungsfugenband in Arbeitsstellung im entspannten Zustand,
Fig. 5 die Seitenansicht auf die Fugenabdichtanordnung mit zwei Dehnungsfugenbandverbindungseinrichtung eingeschobenen Dehnungsfugenbändern,
Fig. 6 die Ansicht auf den Montagebügel,
Fig. 7 die Seitenansicht auf Montagebügel,
Fig. 8 die Draufsicht von oben auf den Montagebügel,
Fig. 9 die Schrägansicht auf den Montagebügel und das von Montagebügeln aufgenommene Dehnungsfugenband, die mit Eisenstäben einer Stahlbewehrung im Eingriff befinden,
Fig. 10 den Querschnitt durch ein Bauwerk mit zwei Bauwerksteilen mit zwischen den Bauwerksteilen angeordnetem Dehnungsfugenband.
Fig. 11 den Querschnitt durch das Dehnungsfugenband im entspannten Zustand mit Dehnungsfugenband mit zwei unterschiedlich ausgebildeten Dichtungsleisten, wobei die andere Dichtungsleiste Seitenleisten aufweist,
Fig. 12 den Querschnitt durch ein Bauwerk mit zwei Stahlbetonwänden als Bauwerksteile mit zwischen denselben angeordnetem zwei unterschiedlich ausgebildete Dichtungsleisten aufweisendem Dehnungsfugenband,
Fig. 13 den Querschnitt durch das Dehnungsfugenband im entspannten Zustand mit einem einen längs des Dehnungsfugenbandes sich erstreckenden Hohlraum und einen Markierungsstreifen aufweisenden Steg zwischen zwei gleich ausgestalteten Dichtungsleisten
   und
Fig. 14 den Querschnitt durch ein Bauwerk mit zwei Stahlbetonwänden als Bauwerksteile mit einem zwischen denselben angeordneten zwei unterschiedlich ausgebildete Dichtungsleisten aufweisenden Dehnungsfugenband mit einem zwischen einer Dehnungsfuge zwischen denselben angeordneten Steg
   sowie
Fig. 15 den Querschnitt durch das Dehnungsfugenband im entspannten Zustand mit Umlaufstrecken U1 und U2 der Dichtungsleisten.

Da nach Verbau, also im verbauten Zustand, die mit betonartiger Masse, wie Beton, umschlossene Fugenabdichtanordnung, das Dehnungsfugenband 1, die Dehnungsfugenbandverbindungseinrichtung 5 sowie ggf. mit Montagebügel zur Ausrichtung des Dehnungsfugenbandes und/oder der Fugenabdichtanordnung auf mit einer Bewehrung aufweisende Platten oder Decken auch einer Gestaltänderungen verständlicherweise unterliegen können, nehmen im Wesentlichen die Ausbildungsformen der Fugenabdichtanordnung mit Dehnungsfugenbändern und Dehnungsfugenbandverbindungseinrichtungen, des Dehnungsfugenband 1, der Dehnungsfugenbandverbindungseinrichtung 5 sowie ggf. mit Montagebügel und /oder Ansprüche auf deren entspannten Zustand Bezug.

Das Dehnungsfugenband 1 und / oder die Dehnungsfugenbandverbindungseinrichtung 5 sind mit einem elastischen elastomeren kunststoffartigen Material TPE, z.B. thermoplastische Styrolpolymer-Verbindungen und/oder deren Derivate, hergestellt, welches in Gegenwart von Wasser aufquillt und hierdurch eine Massenvergrößerung und/oder Volumenvergrößerung erfährt und zwei längs einer Mitte-Längsachse X strangförmig verlaufende Dichtungsleisten 2x, 2xx umfasst, die im entspannten Zustand, z.B. vor Verbau, im Querschnitt dreieckig ausgebildet sind, deren einander benachbarte Eckbereiche 2c als sogenannte Scheitelwinkelbereich mit einem gemeinsamen Scheitelpunkt miteinander mittels eines strangförmig verlaufenden Stegs 4, mittelbar verbunden sind. Der Steg 4 weist parallel zueinander verlaufende Stegseiten 4a auf, wobei die Eckbereiche 2c im Querschnitt in den Steg 4 übergehen. Die einander benachbarten Eckbereichen der Dichtungsleisten 2x, 2xx gehen in den Steg ohne Unterbrechung über, wobei das Dehnungsfugenband 1 einstückig ausgestaltet ist.

In einem Ausführungsbeispiel erstreckt sich das Dehnungsfugenband zur dauerhaften, selbsttätigen Abdichtung von Fugen zwischen oder in Bauwerken und/oder Teilen 11, 12 derselben entlang seiner Mitte-Längsachse X, wobei das Dehnungsfugenband 1 zwei längs der Mitte-Längsachse X strangförmig verlaufende Dichtungsleisten 2x, 2xx umfasst, wobei jede Dichtungsleiste 2x, 2xx mit zwei im Querschnitt einander spitz zulaufenden Längsseiten 2b zur Ausbildung eines einer gegen eine Stahlbewehrung 13 ansetzbaren Außenseite 2a der Dichtungsleiste 2x, 2xx gegenüberliegenden Eckbereichs 2c ausgestaltet ist, die Eckbereiche 2c der Dichtungsleisten 2x, 2xx miteinander in einem Übergangsbereich 2f verbunden sind, an beiden Längsseiten 2b der Dichtungsleisten 2x, 2xx je eine Seitenleiste 20 angeformt ist und die Dichtungsleisten 2x, 2xx und die Seitenleiste 20 im Querschnitt im entspannten Zustand dreieckig ausgebildet sind. Die Außenseite 2a der einen 2x und/oder anderen Dichtungsleiste 2xx sind zum Ansetzen gegen die Bewehrung oder Teile derselben vorgesehen. In einem weiteren Ausführungsbeispiel ist der Übergangsbereich 2f als ein Steg 4 ausgebildet, wobei der Steg 4 parallel zueinander verlaufende Stegseiten 4a aufweist und die den Steg 4 seitlich begrenzenden Stegseiten 4a im rechten Winkel zu den Außenseiten 2a der Dichtungsleisten 2x, 2xx ausgerichtet sind. In zusätzlichen Ausführungsbeispielen sind an den Längsseiten 2b und / oder an den Außenseiten 2a der Dichtungsleisten 2x, 2xx und/oder an den Stegseiten 4a des Stegs 4 und/oder an den Längsseiten 20b und / oder an den Außenseiten 20a der Seitenleiste 20 leistenförmig verlaufende Rippen 3 angeformt, die längs der Mitte-Längsachse X oder längs derselben mäandrierend verlaufen. In einem Ausführungsbeispiel ist das Dehnungsfugenband einstückig ausgebildet; die den Eckbereichen 2c gegenüberliegenden Außenseiten 2a der Dichtungsleisten 2x, 2xx verlaufen parallel zueinander. vorzugsweise sind im Querschnitt die gegenüberliegenden an einer Dichtungsleiste 2x, 2xx angeformten Seitenleisten 20 spiegelbildlich zueinander ausgerichtet sind und/oder die Dichtungsleisten 2x, 2xx spiegelbildlich zueinander ausgerichtet sind. Das elastische kunststoffartige Material kann in Gegenwart von Flüssigkeiten, wie Wasser, aufquellende Kunststoffe, z.B. thermoplastische Elastomere, enthalten. In Ausführungsbeispielen sind die Dichtungsleisten 2x, 2xx und/oder die Seitenleisten 20 im Querschnitt als gleichschenklige, vorzugsweise spitzwinklige oder gleichseitige, Dreiecke ausgebildet, die wobei den Eckbereichen (20c) der Seitenleisten (20) gegenüberliegenden Außenseiten 20a der Seitenleisten 20 quer zu den, gegen eine Stahlbewehrung 13 ansetzbaren, Außenseiten 2a der Dichtungsleisten 2x, 2xx je nach Anforderung vor Ort ausgerichtet sein können, vorzugsweise parallel zueinander verlaufend.

In anderen Ausführungsbeispielen ist in dem Steg 4 und/oder in einem oder mehreren Eckbereichen 2c mindestens ein längs der Mitte-Längsachse (X) verlaufender Hohlraum (5g) ausgebildet; z.B. ist zumindest an einer Stegseite 4a ein Markierungsstreifen 23 angeordnet zur Kennzeichnung einer vorbestimmten Einbindetiefe in dem Beton.

In einem zusätzlichen Ausführungsbeispiel ist das Dehnungsfugenband in eine elastisches kunststoffartiges Material enthaltende schlauchförmige Dehnungsfugenbandverbindungseinrichtung 5 über eine der seitlichen Öffnungen der Dehnungsfugenbandverbindungseinrichtung 5 in deren Innenraum 8 zumindest teilweise eingeschoben; die Dehnungsfugenbandverbindungseinrichtung 5 schlauchförmig ausgebildet, wobei ein Innenraum 8 derselben im Querschnitt von zwei Längswände 6 und zwei Außenwände 7 begrenzt ist, jede Längswand 6 zwei Schenkelwände 5a umfasst. Die Schenkelwände 5a sind im entspannten Zustand im Querschnitt V-förmig mit einander zugewandten Ecken zueinander ausgerichtet, wobei im Querschnitt die Schnittpunkte 5c der Schenkelwände 5a einander benachbart sind und die Außenwände 7 parallel zueinander verlaufen: In einem zusätzliche Ausführungsbeispiel sind je ein Dehnungsfugenband über die seitlichen Öffnungen der Dehnungsfugenbandverbindungseinrichtung 5 in deren Innenraum 8 zumindest teilweise eingeschoben, so dass die Längswände 6 und die Außenwände 7 der Dehnungsfugenbandverbindungseinrichtung 5 sich elastisch gegen die in den Innenraum 8 der Dehnungsfugenbandverbindungseinrichtung eingeführten Dehnungsfugenbänder 1 und flächig angesetzt sind.

In einem weiteren Ausführungsbeispiel ist das Dehnungsfugenband in einem, z.B. mit einem kunststoffartigem Material hergestellten, Montagebügel 9h zur Ausrichtung des Dehnungsfugenbandes angeordnet, wobei der Montagebügel 9h einen U-förmigen Bügel 9 umfasst, der zwei über einen Abschnittsbügel 9a verbundene Schenkelarme 9b zur Aufnahme der Dehnungsfugenbändern 1 umfasst, die Schenkelarme 9b an ihren freien Enden in Beinpaare 9c übergehen, die Beinpaare 9c jeweils zwei gleichlange, im unteren dem Abschnittsbügel 9a abgewandten Bereich voneinander weggespreizte Standbeine 9f aufweisen, die einander zugewandten Innenseiten der Standbeine 9f unter Bildung von, z.B. teilkreisförmigen, Ausnehmungen 9e zur Aufnahme von Stäben 10, wie Bewehrungsstäben von Stahlbeton oder Stahlbewehrung 13, eines unteren Bauwerks oder unteren Teils desselben von Bauwerk, z.B. unteren Stahlbetonwand eingezogen sind, an den einander zugewandten Innenseiten der Schenkelarme 9b Abstandshalter 9d zur Zentrierung der aufgenommenen Dehnungsfugenbändern 1 und/oder Dehnungsfugenbandverbindungseinrichtungen 5 angeformt sind.

Die Dichtungsleisten 2x, 2xx haben im Querschnitt die Form von gleichschenkligen Dreiecken. Die den Eckbereichen 2c gegenüberliegenden Außenseiten 2a der Dichtungsleisten 2x, 2xx verlaufen parallel zueinander; die den Steg 4 seitlich begrenzenden Stegseiten 4a sind quer zu den Außenseiten 2a der Dichtungsleisten 2x, 2xx ausgerichtet. An den Längsseiten 2b und / oder Außenseiten 2a der Dichtungsleisten 2x, 2xx sind leistenförmig parallel zu der Mitte-Längsachse X verlaufende Rippen 3 angeformt, die im Querschnitt als dreieckige Vorsprünge ausgebildet sind.

Im Querschnitt des Dehnungsfugenbandes 1 sind die Längsseiten 2b der beiden Dichtungsleisten 2x, 2xx X-förmig zueinander ausgerichtet, wobei in einem Ausführungsbeispiel der Schnittpunkt 5c der Längsseiten 2b, der im Bereich der Eckbereiche 2c oder des Übergangsbereichs von der einen Dichtungsleiste 2x in die andere Dichtungsleiste 2xx angeordnet ist, der Übergangsbereich 2f für beide Eckbereiche 2c der Dichtungsleisten 2x, 2xx ist. Unter entspannter Zustand wird auch verstanden der Zustand vor Verbau, z.B. vor dem Einschieben des oder der Dehnungsfugenbänder in Dehnungsfugenbandverbindungseinrichtung 5. In einem anderen Ausführungsbeispiel gehen die Eckbereiche 2c der Dichtungsleisten 2x, 2xx als Übergangsbereiche 2f in den Steg 4 über, wobei die Dichtungsleisten 2x, 2xx im Querschnitt in Form von gleichschenkligen Dreiecken mit zwei gleichlangen Längsseiten 2b ausgestaltet sind. Die den Eckbereichen 2c gegenüberliegenden Außenseiten 2a der Dichtungsleisten 2x, 2xx sind parallel zueinander verlaufend.

So ist in einem Ausführungsbeispiel im Querschnitt die Breite A der Außenseiten 2a kürzer als die Länge L1 der Längsseite 2b einer oder beider Dichtungsleisten 2x, 2xx, vorzugsweise im Querschnitt ist die Breite der Außenseiten 20a kürzer als die Länge der Längsseite 20b der Seitenleiste 20. Der Abstand C der beiden Stegseiten 4a zueinander ist geringer als die Breite A der beiden Außenseiten 2a der Dichtungsleisten 2x, 2xx. In Ausführungsbeispielen können das Verhältnis A/C aus der Breite A der Außenseiten 2a zu dem Abstand C der Stegseiten 4a voneinander 1,5 bis 8,0, vorzugsweise 2,0 bis 6,0, bevorzugterweise 3,0 bis 4,0, noch mehr bevorzugt 1,5, 2,0 oder 2,5 und/oder das Verhältnis B/C aus dem Abstand B der Außenseiten 2a voneinander zu dem Abstand C der Stegseiten 4a voneinander 5,0 bis 40,0, vorzugsweise 10,0 bis 30,0, bevorzugterweise 10,0 oder 15,0 oder 20,0 oder 23,5, und/oder das Verhältnis B/A des Abstands B der Außenseiten 2a der Dichtungsleisten 2x, 2xx voneinander zu der Breite A der Außenseiten beträgt 8,0 oder 9,3 oder 9,4 oder 10,0 betragen. So beträgt in einem zusätzlichen Ausführungsbeispiel das Verhältnis L1/L2 des Abstandes L1 der Außenseite 2a von dem Eckbereich 2c einer Dichtungsleiste 2x, 2xx zu dem Abstand beider Eckbereiche 2c der über den Steg 4 einander verbundenen Dichtungsleisten 2x, 2xx 1,5 bis 4,0, vorzugsweise 2, 0 bis 3,0, noch mehr bevorzugt 2, 5 oder 2,86 oder 2,9.

Besonders eignet sich in einem anderen Ausführungsbeispiel das Dehnungsfugenband, wenn der Abstand C der beiden Stegseiten 4a voneinander, die parallel zueinander verlaufen können, geringer ist als die Breite A der Außenseiten 2a der Dichtungsleisten 2, die dem Abstand der Eckbereiche 2c voneinander entsprechen kann. Unter Breite A der Außenseiten 2a wird auch der Abstand der beiden Längsseiten 2b einer Dichtungsleiste 2x, 2xx voneinander in dem dem Scheitelwinkelbereich oder dem Eckbereich 2c gegenüberliegenden Bereich der Dichtungsleiste 2x, 2xx verstanden. So kann unter Breite B auch verstanden werden die Summe aus der Länge L2 einer Stegseite 4a und den beiden Abständen L1 der Außenseiten von den Eckbereichen 2c der Dichtungsleisten 2x, 2xx.

Die Dehnungsfugenbandverbindungseinrichtung 5 ist mit einem elastischen elastomeren kunststoffartigen Material TPE hergestellt, welches in Gegenwart von Wasser aufquillt und hierdurch eine Massenvergrößerung bzw. Volumenvergrößerung erfährt; in einem Ausführungsbeispiel ist von Vorteil ein Elastomer-Gemisch mit einem thermoelastischen Styrolcopolymer, welches in Kontakt mit Wasser durch kapillare Reaktion eine Massenvergrößerung, auch Volumenvergrößerung vornimmt. Die Dehnungsfugenbandverbindungseinrichtung 5 ist schlauchförmig ausgebildet und umfasst im Querschnitt zwei Längswände 6 und zwei Außenwände 7, wobei jede Längswand 6 zwei Schenkelwände 5a umfasst und die Schenkelwände 5a im entspannten Zustand vor Verbau im Querschnitt V-förmig zueinander ausgerichtet sind. Im Querschnitt liegen die benachbarten Schnittpunkte 5c der Schenkelwände 5a elastisch einander und die Außenwände 7 verlaufen parallel zueinander oder sind nach innen in Richtung zu dem Innenraum 8 hin außenseitig eingezogen.

In einem anderen Ausführungsbeispiel umfasst jede Außenwand 7 ebenso zwei Schenkelwände 5a, wobei die Schenkelwände 5a im entspannten Zustand vor Verbau im Querschnitt V-förmig zueinander ausgerichtet sind. Im Querschnitt liegen die benachbarten Schnittpunkte 5c der Schenkelwände 5a elastisch einander und die Außenwände 7 verlaufen parallel zueinander oder sind nach innen in Richtung zu dem Innenraum 8 hin außenseitig eingezogen.

In einem weiteren Ausführungsbeispiel sind zumindest die den Innenraum 8 seitlich begrenzenden Innenseiten 5d der Schenkelwände 5a der Außenwände 7 im entspannten Zustand vor Verbau im Querschnitt V-förmig zueinander ausgerichtet sind mit einander zugewandten in den Innenraum 8 zugewandten Schnittpunkten 5c. In einem ganz anderen Ausführungsbeispiel sind zusätzlich oder alternativ zu dem vorangegangenen Ausführungsbeispiel die den Innenraum 8 seitlich begrenzenden Innenseiten 5d der Schenkelwände 5a der Längswände 7 im entspannten Zustand vor Verbau im Querschnitt V-förmig zueinander ausgerichtet sind mit einander zugewandten in den Innenraum 8 zugewandten Schnittpunkten 5c, die als Ecken 5c in den Innenraum 8 hineinragen. Im Querschnitt liegen aufgrund des elastischen kunststoffartigen Materials und der Ausbildung die benachbarten Schnittpunkte 5c der Schenkelwände 5a elastisch einander an, wobei die Außenwände 7 auch verlaufen parallel zueinander oder sind nach innen zumindest deren Innenseiten und/oder Außenseiten in Richtung zu dem Innenraum 8 hin eingezogen sind.

Es wird auch unter Schnittpunkt 5c der Schenkelwand 5a der von den gegenüberliegenden Außenwänden gleich beabstandete in den Innenraum der Dehnungsfugenbandverbindungseinrichtung 5 im entspannten Zustand vorstehende Bereich der Schenkelwand 5a, welcher Bereich in Querschnitt V-förmig ausgestaltet ist, verstanden; daher kann der Schnittpunkt 5c der Schenkelwand 5 auch V-förmigen Bereich 5c genannt werden.

Die leicht verlegbare Fugenabdichtanordnung umfasst Dehnungsfugenbändern 1 und Dehnungsfugenbandverbindungseinrichtungen 5; in einem Ausführungsbeispiel sind durch die Öffnungen der schlauchförmigen Dehnungsfugenbandverbindungseinrichtung, die von den Längswänden 6 und den Außenwänden 7 begrenzt sind, in Arbeitsstellung hindurch die Enden 2e der Dehnungsfugenbänder 1 in den Innenraum 8 der Dehnungsfugenbandverbindungseinrichtung eingeführt sind und die Stirnseiten 2d der Enden 2e der Dehnungsfugenbänder 1 liegen in dem Innenraum 8 der Dehnungsfugenbandverbindungseinrichtungen Stoß auf Stoß flächig einander an. Unter Arbeitsstellung wird auch verstanden der Zustand der in den Innenraum der Dehnungsfugenbandverbindungseinrichtung 5 eingeführten Enden 2e der Dehnungsfugenbänder, welche die Fugenabdichtanordnung bereitstellen. Die Längsseiten 2b und deren Eckbereiche 2c liegen an den Innenseiten 5d der Längswände und deren V-förmigen Bereiche 5c aufgrund der Elastizität der Dehnungsfugenbandverbindungseinrichtungen kraftbeaufschlagt dichtend an; auch die Außenseiten 2a der Dichtungsleisten 2x, 2xx liegen an den Innenseiten 5d der Außenwände 7 aufgrund der Elastizität der Dehnungsfugenbandverbindungseinrichtung kraftbeaufschlagt dichtend an. Die Eckbereiche 2c sind mit den V-förmigen Bereichen 5c zueinander korrespondierend ausgerichtet. Unter zueinander korrespondierende Ausrichtung wird auch verstanden das gegenseitige innige Anschmiegen von Dehnungsfugenband einerseits und von Dehnungsfugenbandverbindungseinrichtung andererseits miteinander Fläche auf Fläche aufgrund der besonderen elastischen Ausgestaltung von Dehnungsfugenbändern 1 und Dehnungsfugenbandverbindungseinrichtungen 5, Das aufgrund der Elastizität der Dehnungsfugenbandverbindungseinrichtungen kraftbeaufschlagte dichtende Anliegen oder Ansetzen der Dehnungsfugenbandverbindungseinrichtung an das Dehnungsfugenband 1 oder gegen das Dehnungsfugenband wird noch zusätzlich unterstützt durch das Anliegen der betonartigen Masse an die Dehnungsfugenbandverbindungseinrichtung infolge der Verfüllung des die leicht verlegbare Fugenabdichtanordnung aufnehmenden Raums zur Bereitstellung der Bauwerke 11, 12.

Durch das Verfahren zur Verbindung von Dehnungsfugenbändern 1 und einer Dehnungsfugenbandverbindungseinrichtung 5 werden in jede der beiden von den Innenseiten 5d der Außenwände 7 und Längswände 6 seitlich begrenzten Öffnungen der Dehnungsfugenbandverbindungseinrichtung 5 ein Ende des Dehnungsfugenbandes 1 eingeschoben, z.B.so dass die Stirnseiten 2d der Enden 2e Stoß auf Stoß angeordnet oder die Enden 2e der Dehnungsfugenbandes voneinander beabstandet benachbart sind. Wegen der Elastizität der Dehnungsfugenbandverbindungseinrichtung 5 liegen deren den Innenraum 8 begrenzenden Innenseiten 5d an den Enden 2e der Dehnungsfugenbändern 1 mit deren Außenseiten 2a und Längsseiten 2b Flächen an Fläche dergestalt an, dass spaltfrei gegen die Außenseiten 2a, die Längsseiten 2b der Dichtungsleisten 1 und die Stegseiten 4a des Stegs 4 die den Innenraum 8 begrenzenden Innenseiten 5d elastisch abdichtend angesetzt sind, um jedweden Eintritt von Feuchtigkeit oder Wasser von außen zwischen den Außenseiten 2a, den Längsseiten 2b der Dichtungsleisten 1 und / oder den Stegseiten 4a des Stegs 4 einerseits und den den Innenraum 8 begrenzenden Innenseiten 5d andererseits vorteilhafterweise zu unterbinden.

In einem weiteren Ausführungsbeispiel des Dehnungsfugenbandes 1 sind beiden Längsseiten 2b der anderen, dem unteren Bauwerk, wie der unteren Stahlbetonwand, Dichtungsleisten 2xx) je eine Seitenleiste 20 angeformt, wobei die Seitenleisten 20 im Querschnitt im entspannten Zustand dreieckig ausgebildet ist, so dass die Seitenleisten 20 im Querschnitt in Form von gleichschenkligen Dreiecken mit je zwei gleichlangen im Querschnitt spitz zulaufend ausgestalteten Längsseiten 20b, deren jede Längsseite 20b länger ist als eine Außenseite 20a. Die den Außenseiten 20a gegenüberliegenden aufgrund der spitz zulaufend ausgestalteten Längsseiten 20b ausgestalteten spitzwinkligen Eckbereiche 20c der Seitenleisten (20) gehen -ohne Stege- unmittelbar in die andere Dichtungsleiste (2xx) über. In einem ganz anderen Ausführungsbeispiel des Dehnungsfugenbandes 1 sind die Seitenleiste 20 und deren Eckbereiche 20c mit der Dichtungsleiste 2xx mittelbar verbunden, indem die den Außenseiten 20a gegenüberliegenden spitzwinkligen Eckbereiche 20c der Seitenleisten (20) in die an den Längsseiten 2b der anderen Dichtungsleiste 2xx angeformten Stege übergehen. Die den Eckbereichen 20c gegenüberliegenden Außenseiten 20a der Seitenleisten 20 verlaufen parallel zueinander und an den Längsseiten 20b der Seitenleisten 20 und / oder an den Außenseiten 20a der Seitenleisten 20 sind leistenförmig verlaufende Rippen 3 angeformt sind. Die Rippen 3 verlaufgen längs der Mitte-Längsachse X und die Außenseiten 20a der Seitenleisten 20 sind quer zu den Außenseiten 2a der Dichtungsleisten 2x, 2xx ausgerichtet. Das Dehnungsfugenband 1 erstreckt sich strangförmig (Fig. 9) entlang der Mitte-Längsachse X und ist einstückig ausgebildet, wobei auch die Seitenleisten 20, der Steg 4 und /oder die Rippen 3 strangförmig entlang der Mitte-Längsachse X verlaufen.

In einem weiteren Ausführungsbeispiel des Dehnungsfugenbandes 1 ist der andere Umlaufweg U2 der anderen Dichtungsleiste 2xx identisch mit dem einen Umlaufweg U1 der einen Dichtungsleiste 2x. Zum Beispiel kann der andere Umlaufweg U2 der anderen Dichtungsleiste 2xx mindestens so groß sein wie der eine Umlaufweg U1 der einen Dichtungsleiste 2x, vorzugsweise kann der andere Umlaufweg U2 der anderen Dichtungsleiste 2xx um das 1,1 bis 3,0fache, vorzugsweise 1,2 bis 2,0fache oder 1,3 bis 1,8fache, noch mehr bevorzugt 1,4 bis 1,7fache, bevorzugterweise 1,43fache, größer sein als der eine Umlaufweg U1 der einen Dichtungsleiste 2x. In einem zusätzlichen Ausführungsbeispiel des Dehnungsfugenbandes 1 sind die Seitenleisten 20 mit ihren Außenseiten 20a und Längsseiten 20b und die andere Dichtungsleiste 2xx mit deren Außenseiten 2a und Längsseiten 2b dergestalt ausgeformt, dass der andere Umlaufweg U2 der anderen Dichtungsleiste 2xx dem 1,2fachen oder 1,5fachen oder 1,43fachen des einen Umlaufwegs U1 der einen Dichtungsleiste 2x entspricht.

So kann unter dem einen Umlaufweg U1 auch verstanden werden, die Summe des Weges aus den Längen der beiden gegenüberliegenden Längsseiten 2b der einen Dichtungsleiste 2x und der Außenseite 2a der einen Dichtungsleiste 2x und der beiden halben gegenüberliegenden Stegseiten 4a des Stegs 4 unter Berücksichtigung der an den Längsseiten 2b angeformten Rippen 3; unter dem anderen Umlaufweg U2 kann auch verstanden werden, die Summe des Weges aus den Längen der beiden gegenüberliegenden Längsseiten 2b der anderen Dichtungsleiste 2xx und der Außenseite 2a der anderen Dichtungsleiste 2xx und der gegenüberliegenden Längsseiten 20b und der gegenüberliegenden Außenseiten 20a der an der anderen Dichtungsleiste 2xx angeformten Seitenleisten 20 und der beiden halben gegenüberliegenden Stegseiten 4a des Stegs 4 unter Berücksichtigung der an den Längsseiten 2b, 20b angeformten Rippen 3. Unter halber Stegseite kann auch verstanden werden die halbe Länge der Stegseite 4a, die dem halben oder mittleren Abstand der beiden Eckbereiche 2c vonander entsprechen kann.

In einem zusätzlichen Ausführungsbeispiel des Dehnungsfugenbandes 1 ist in dem Steg 4 ein längs der Mitte-Längsachse X verlaufender Hohlraum 5g ausgebildet, so dass das Dehnungsfugenband 1 quer zu den beiden benachbarten die Fuge 22 begrenzenden Stahlbetonwänden ausgerichtet ist, so dass der Steg 4 des Dehnungsfugenbandes 1 mit seinem Hohlraum 5g in der Fuge 22 angeordnet ist, um die Dichtheit zwischen den von dem Dehnungsfugenband 1 abgetrennten Seitenraum 22a der Fuge 22 voneinander zu sichern, so dass weder Druckwasser noch Feuchtigkeit vorteilhafterweise von einem Seitenraum 22a in den anderen Seitenraum der Fuge 22 gelangen kann. In einem weiteren Ausführungsbeispiel ist der Steg mit einem Markierungsstreifen 23 versehen, der für vorbestimmte Information jedweder Art vorgesehen ist.

Das Dehnungsfugenband 1 und die leicht verlegbare Fugenabdichtanordnung mit Dehnungsfugenbändern 1 und Dehnungsfugenbandverbindungseinrichtungen 5 dient zur Abdichtung auch von Arbeitsfugen im Stahlbetonbau gegen aufstauendem und drückendem Wasser. V-Förmig ausgebildete Betonierteile bauen unter Zugbelastung einen Anpressdruck gegen die Betonoberfläche auf und erhöhen diesen mit steigender Zugbelastung. Die Oberfläche ist profiliert, z.B. mittels Rippen 3, und erhöht die Umläufigkeit, wie die Umlaufstrecke, des Profils z.B. um das 1,2 bis 2,0fache, vorzugsweise das 1,5 bis 18fache oder das 1,43fache, wie von 175 mm im glatten Zustand auf 250 mm. Die schlauchförmige Dehnungsfugenbandverbindungseinrichtung mit einem elastischen kunststoffartigen Material, hat einen Innenraum 8, der im Querschnitt von zwei Längswänden 6 und zwei Außenwänden 7 begrenzt ist, jede Längswand 6 umfasst zwei Schenkelwände 5a , wobei die Schenkelwände 5a im entspannten Zustand im Querschnitt V-förmig mit einander zugewandten Ecken zueinander ausgerichtet sind, im Querschnitt die Schnittpunkte 5c der Schenkelwände 5a einander benachbart sind und die Außenwände 7 parallel zueinander verlaufen, die Längswände 6 und die Außenwände 7 zum elastischen Anliegen oder Ansetzen gegen die in den Innenraum 8 die Dehnungsfugenbandverbindungseinrichtung eingeführten Dehnungsfugenbänder vorgesehen sind.

Hat in einem anderen Ausführungsbeispiel die leicht verlegbare Fugenabdichtanordnung zwei Dehnungsfugenbändern, die in die Dehnungsfugenbandverbindungseinrichtungen 5 beidseits eingeführt sind, so liegen die Längswände 6 und die Außenwände 7 der Dehnungsfugenbandverbindungseinrichtung sich elastisch gegen die in den Innenraum 8 der Dehnungsfugenbandverbindungseinrichtung eingeführten Dehnungsfugenbänder an und in den von den Längswänden 6 und Außenwänden 7 begrenzten Innenraum 8 der Dehnungsfugenbandverbindungseinrichtungen sind vorteilhafterweise die Stirnseiten 2d der Enden 2e der Dehnungsfugenbändern 1, vorzugsweise Stoß auf Stoß, angeordnet, so dass auch die Enden 2e der Dehnungsfugenbändern 1 Fläche an Fläche an den den Innenraum 8 begrenzenden Innenseiten 5d der Längswände 6 und Außenwände 7 der Dehnungsfugenbandverbindungseinrichtung 5 dichtend anliegen.

Der Montagebügel 9h umfasst einen U-förmigen Bügel 9 umfasst, der mit zwei über einen Abschnittsbügel 9a verbundenen Schenkelarme 9b zur Aufnahme der Dehnungsfugenbändern 1 und/oder Dehnungsfugenbandverbindungseinrichtungen 5 ausgestaltet ist, wobei die Schenkelarme 9b an ihren freien Enden in Beinpaare 9c übergehen und die Beinpaare 9c jeweils zwei gleichlange, im unteren dem Abschnittsbügel 9a abgewandten Bereich voneinander weggespreizbare bzw.-weggespreizte e Standbeine 9f aufweisen. Die Schenkelarme 9b können mit den Beinpaaren 9c und/oder Standbeinen 9f miteinander gelenkig verbunden sein. Die einander zugewandten Innenseiten der Standbeine 9f nehmen mit ihren teilkreisförmigen Ausnehmungen 9e die Stäbe 10 der Bewehrung 13 eines , z.B. bereitzustellenden unteren, Bauwerksteils 11 auf, wobei das Dehnungsfugenband 1 gegen die Innenseiten der an den Schenkelarmen 9b angeformten Abstandshalter 9d zur Ausrichtung angesetzt ist; die klammerförmig ausgebildeten Fußpunkte der Standbeine 9f erleichtern das direkte Aufstecken auf die Bewehrungsstähle 10. Zur Bereitstellung der Wand, z.B. als unteres, Bauwerksteils 11 werden das Dehnungsfugenband 1 und die Bewehrung 13 in einem Ausführungsbeispiel derart mit der herkömmlichen betonartiger Masse umhüllt, dass die Oberseite derselben als Oberkante 21 der die untere Bewehrung 13 enthaltenden betonartigen Masse des unteren Bauwerk 11 mit dem halben oder mittleren Abstand 5f beider Eckbereiche 2c der über den Steg 4 einander verbundenen Dichtungsleisten 2x, 2xx übereinstimmt.

In einem anderen Ausführungsbeispiel nehmen die einander zugewandten Innenseiten der Standbeine 9f mit ihren teilkreisförmigen Ausnehmungen 9e die Stäbe 10 der Bewehrung 13 des , z.B. bereitzustellenden unteren, Bauwerksteils 11 auf, wobei die Fugenabdichtanordnung mit der Dehnungsfugenbandverbindungseinrichtung 5 und den Dehnungsfugenbändern 1 gegen die Innenseiten der an den Schenkelarmen 9b angeformten Abstandshalter 9d zur Ausrichtung angesetzt ist; zur Bereitstellung der Wand, z.B. als unteres, Bauwerksteils 11 werden das Fugenabdichtanordnung mit der Dehnungsfugenbandverbindungseinrichtung 5 und den Dehnungsfugenbändern 1 und die Bewehrung 13 derart mit der herkömmlichen betonartigen Masse umhüllt, dass die Oberseite derselben als Oberkante 21 der die untere Bewehrung 13 enthaltenden Masse des unteren Bauwerk 11 mit dem halben oder mittleren Abstand 5f beider Eckbereiche 2c der über den Steg 4 einander verbundenen Dichtungsleisten 2x, 2xx übereinstimmt.

In einem weiteren Ausführungsbeispiel nimmt der von herkömmlichen Verschalungen, wie seitlich, begrenzte Raum die Stahlbewehrung 13 auf, der das Dehnungsfugenband aufgenommene Montagebügel 9h werden mit den teilkreisförmigen Ausnehmungen 9e der Innenseiten der Standbeine 9f auf oder gegen die Stäbe 10 der Stahlbewehrung 13 auf- bzw. angesetzt (Fig. 9) und der Raum mit der anderen Dichtungsleiste 2xx mit der herkömmlichen betonartiger Masse verfüllt, bis Masse mit ihrer Oberseite die Höhe der halben, wie unteren, Stegseite 4b, die dem halben oder mittleren Abstand 5f zwischen den beiden Eckbereiche 2c der Dichtungsleisten 2x, 2xx voneinander entspricht, als Oberkante 21 erreicht zur Bereitstellung des unteren Bauwerks 11, wie der unteren Stahlbetonwand. Anschließend kann, z.B. nach Aushärtung, der mittels herkömmlichen Verschalungen, wie seitlich, begrenzte Raum eine weitere Stahlbewehrung 13 und den über der Oberkante 21 vorstehenden Teil des Montagebügel 9h mit der einen Dichtungsleiste 2x und dem Teil des Stegs 4 aufnehmen, welcher Teil der zweiten halben, wie oberen, Stegseite 4b entspricht. Der Raum wird mit der herkömmlichen betonartiger Masse, wie üblich, verfüllt zur Bereitstellung des oberen Bauwerks 12 , wie der oberen Stahlbetonwand, ggf. und einer Fuge zwischen beiden.

In einem ganz anderen Ausführungsbeispiel des Montagebügels 9h sind die dem Abschnittsbügel 9a abgewandten Endbereiche der Standbeine 9f, die den Standbeinen 9f abgewandten Endbereiche des Abschnittsbügels 9a und die seitlich nach außen weisenden Teile der Schenkelarme 9b in den Übergangsbereichen der Schenkelarme 9b in die Standbeine 9f unter Bildung von Ausnehmungen eingezogen sein, welche in Gegenwart von Wasser aufquellende oder aufquellbare Quellpfropfen aufnehmen; diese wie die Quellbänder enthalten zusätzlich Anteile von wasseraufnehmenden hierdurch aufquellenden Verbindungen umfassen, beispielsweise vernetzte Polymere wie Polyacrylamid, Polyvinylpyrrolidon, Amylopektin, usw..

Der punktuelle Kontakt zwischen dem Dehnungsfugenband 1 und Fugenabdichtanordnung mit Dehnungsfugenbändern 1 und Dehnungsfugenbandverbindungseinrichtungen 5 verhindert eine Unterbrechung der Funktionsweise derselben und schränkt die Funktionalität hierdurch nicht ein. Der klammerartige Fußpunkt des Montagebügels 9h mittels Ausnehmungen 9e erlaubt eine Montage auf drei verschiedene Rundstahldurchmesser, so die der Stufen Ø8 mm, Ø10 mm und Ø12 mm.

Die Vorteile des Dehnungsfugenbandes 1 und der leicht verlegbaren Fugenabdichtanordnung und der Verwendung des Montagebügels 9h sind unter Anderem,
höhere und in alle Richtungen gleichmäßige Ausdehnungsfähigkeit,
Lagesicherheit in benachbarten Bauwerksteilen 11, 12,
hinreichendes Dehnungsvermögen,
Ortstreue in den Fugen 22, wie Dehnungsfugen 22, ohne Herausrutschen,
Toleranz gegenüber Relativbewegungen der Bauwerksteile 11, 12,
hinreichende dauerhafte Abdichtung der Fuge 22 zwischen denselben bei, z.B. Temperaturänderungen, Schwinden des Betons, Steifigkeit der Konstruktion, Art der verwendeten Baustoffe und dergleichen,
vollflächige Verbindung zwischen dem Dehnungsfugenband 1 einerseits und der Dehnungsfuge 22 bzw. deren diese begrenzenden Innenseiten andererseits,
Fugenabdichtung bei Auftreten von Zugkräften,
wasserabdichtende, schalldämmende und wärmisolierende Eigenschaften,
Abdichtung in Gegenwart von Fehlstellen in Beton, wie Kiesnester oder sonstigen Hohlräumen,
Abdichtung des Spalts gegenüber hohem Wasserdruck
   und
Verwendbarkeit als Dehnungs- und Arbeitsfugenband.

Wesentliche weitere vom Stand der Technik sich abhebende Vorteile des Dehnungsfugenbandes 1 und der leicht verlegbaren Fugenabdichtanordnung mit Dehnungsfugenbändern 1 und Dehnungsfugenbandverbindungseinrichtungen 5, insbesondere mit Einsatz des Montagebügels 9h zwecks Bereitstellung der verlegbaren Fugenabdichtanordnung mit Dehnungsfugenbändern 1 und Dehnungsfugenbandverbindungseinrichtungen 5 bei Verguss sind
aktive, selbsttätige Abdichtung, indem das Dehnungsfugenband 1 von sich aus selbsttätig sein Volumen vergrößert und damit zur zusätzlichen Abdichtung in einem beträchtlichen Ausmaß beiträgt,
formschlüssige Verbindung zwischen ausgehärtem Beton oder -masse einerseits und dem Dehnungsfugenband 1 sowie der leicht verlegbaren Fugenabdichtanordnung mit Dehnungsfugenbändern 1 und Dehnungsfugenbandverbindungseinrichtungen 5,
zusätzlicher Reib- und/oder Kraftschluss des Dehnungsfugenbandes 1 sowie der leicht verlegbaren Fugenabdichtanordnung mit Dehnungsfugenbändern 1 und Dehnungsfugenbandverbindungseinrichtungen 5 mit den die Dehnungsfuge 22 begrenzenden Innenseiten 23 der Bauwerke 11, 12 oder der Teile derselben
der ausgehärteten Betonmasse infolge Aufquellung des thermoplastischen Elastomermaterials und Erzeugung von Druckkräften zum Anpressen des Dehnungsfugenbandes 1 sowie der leicht verlegbaren Fugenabdichtanordnung mit Dehnungsfugenbändern 1 und Dehnungsfugenbandverbindungseinrichtungen 5 gegen die die Dehnungsfuge begrenzenden Innenseiten zusätzlich anzupressen vermögen.

### Bezugszeichenliste

- 1: Dehnungsfugenband
- 2x: die eine Dichtungsleiste, auch obere Dichtungsleiste genannt, z.B. dem oberen Bauwerk oder Teil desselben, wie Stahlbetonwand, zugewandt
- 2xx: die andere Dichtungsleiste, auch untere Dichtungsleiste genannt, . z.B. dem unteren Bauwerk oder Teil desselben, wie Stahlbetonwand, zugewandt
- 2a: Außenseite der Dichtungsleiste
- 2b: Längsseiten der Dichtungsleiste
- 2c: Eckbereich der Dichtungsleiste
- 2d: Stirnseite eines Endes des Dehnungsfugenbandes
- 2e: Ende des Dehnungsfugenbands
- 2f: Übergangsbereich von Eckbereich in Steg oder Eckbereich in Eckbereich ohne Steg
- 3: Rippen
- 4: Steg
- 4a: Stegseite
- 5: Dehnungsfugenbandverbindungseinrichtung
- 5a: Schenkelwand
- 5c: Schnittpunkt oder Ecke der Schenkelwände oder Ecke der Schenkelwände
- 5d: Innenseite der Längswand der Dehnungsfugenbandverbindungseinrichtung
- 5f: halber oder mittlerer Abstand beider Eckbereiche der über den Steg einander verbundenen Dichtungsleisten voneinander oder halbe Stegseite als halber oder mittlerer Abstand der beiden Eckbereiche der Dichtungsleisten voneinander
- 5g: Hohlraum von Steg
- 6: Längswand der Dehnungsfugenbandverbindungseinrichtung
- 7: Außenwand der Dehnungsfugenbandverbindungseinrichtung
- 8: Innenraum der Dehnungsfugenbandverbindungseinrichtung
- 9: Bügel
- 9a: Abschnittsbügel
- 9b: Schenkelarme
- 9c: Beinpaare
- 9d: Abstandshalter
- 9e: Ausnehmung
- 9f: Standbein
- 9h: Montagebügel
- 10: Stab von Bewehrung, z.B. Stahlbewehrung, oder Bewehrungsstab genannt
- 11: unteres Bauwerk oder unterer Teil von Bauwerk, z.B. untere Stahlbetonwand
- 12: oberes Bauwerk oder oberer Teil von Bauwerk, z.B. obere Stahlbetonwand
- 13: Stahlbewehrung
- 20: Seitenleiste
- 20a: Außenseiten der Seitenleiste
- 20b: Längsseiten der Seitenleiste
- 20c: Eckbereich der Seitenleiste
- 21: Oberkante der die untere Bewehrung enthaltenden mörtelartigen Masse des unteren Bauwerk, wie untere Stahlbetonwand, oder Fuge begrenzende Seite desselben
- 22: Dehnungsfuge zwischen Bauwerken, z.B. Stahlbetonwänden, oder Teilen dersaelben
- 22a: die von Dehnungsfugenband 1 abgetrennte Seite der Fuge
- 23: andersfarbige Markierungsstreifen
- 24: die Fuge begrenzende Innenseite eines Bauwerks oder Teils desselben
- A: Breite der Außenseite, -n
- A/C: Verhältnis der Breite der Außenseiten zu dem Abstand der Stegseiten
- B: Abstand der Außenseiten der Dichtungsleisten voneinander
- B/A: Verhältnis des Abstands (B) der Außenseiten der Dichtungsleisten (2) voneinander zu der Breite der Außenseiten
- B/C: Verhältnis des Abstands der Außenseiten voneinander zu dem Abstand der Stegseiten
- C: Abstand der Stegseiten voneinander
- L1: Länge der Längsseite der Dichtungsleiste
- L2: Abstand beider Eckbereiche der über den Steg einander verbundenen Dichtungsleisten voneinander
- U1: der eine Umlaufweg oder -weg der einen Dichtungsleiste
- U2: der andere Umlaufweg oder -weg der anderen Dichtungsleiste
- X: Mitte-Längsachse

## Patentansprüche

1. Dehnungsfugenband zur dauerhaften, selbsttätigen Abdichtung von Fugen zwischen oder in Bauwerken und/oder Teilen (11, 12) derselben
a. mit einem elastischen kunststoffartigen Material,
b. welches sich entlang seiner Mitte-Längsachse (X) erstreckt,
c. das Dehnungsfugenband (1) zwei längs der Mitte-Längsachse (X) strangförmig verlaufende Dichtungsleisten (2x, 2xx) umfasst, wobei
d. jede Dichtungsleiste (2x, 2xx) mit zwei im Querschnitt einander spitz zulaufenden Längsseiten (2b) zur Ausbildung eines einer gegen eine Stahlbewehrung (13) ansetzbaren Außenseite (2a) der Dichtungsleiste (2x, 2xx) gegenüberliegenden Eckbereichs (2c) ausgestaltet ist,
e. die Eckbereiche (2c) der Dichtungsleisten (2x, 2xx) miteinander in einem Übergangsbereich (2f) verbunden sind, **dadurch gekennzeichnet, dass**
f. das Dehnungsfugenband (1) in einem Montagebügel (9h) zur Ausrichtung des Dehnungsfugenbandes angeordnet ist,
g. der Montagebügel (9h) einen U-förmigen Bügel (9) umfasst, der zwei über einen Abschnittsbügel (9a) verbundene Schenkelarme (9b) zur Aufnahme der Dehnungsfugenbändern (1) umfasst, die Schenkelarme (9b) an ihren freien Enden in Beinpaare (9c) übergehen,
h. die Beinpaare (9c) jeweils zwei gleichlange, im unteren dem Abschnittsbügel (9a) abgewandten Bereich voneinander weggespreizte Standbeine (9f) aufweisen, die einander zugewandten Innenseiten der Standbeine (9f) unter Bildung von, z.B. teilkreisförmigen, Ausnehmungen (9e) zur Aufnahme von Stäben (10), wie Bewehrungsstäbe von Stahlbeton, eingezogen sind,
i. an den einander zugewandten Innenseiten der Schenkelarme (9b) Abstandshalter (9d) zur Zentrierung der aufgenommenen Dehnungsfugenbändern (1) und/oder Dehnungsfugenbandverbindungseinrichtungen (5) angeformt sind.

2. Dehnungsfugenband zur dauerhaften, selbsttätigen Abdichtung von Fugen zwischen oder in Bauwerken und/oder Teilen (11, 12) derselben mit einem elastischen kunststoffartigen Material nach Anspruch 1, **dadurch gekennzeichnet, dass** an mindestens einer der Längsseiten (2b) der Dichtungsleisten (2x, 2xx) mindestens eine Seitenleiste (20) angeformt ist.

3. Dehnungsfugenband zur dauerhaften, selbsttätigen Abdichtung von Fugen zwischen oder in Bauwerken und/oder Teilen (11, 12) derselben mit einem elastischen kunststoffartigen Material nach Anspruch 1 oder 2, **dadurch gekennzeichnet, dass** die Dichtungsleisten (2x, 2xx) und die Seitenleiste (20) im Querschnitt im entspannten Zustand mehreckig, vorzugsweise dreieckig, ausgebildet sind.

4. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** der Übergangsbereich (2f) als ein Steg (4) ausgebildet ist, der Steg (4) parallel zueinander verlaufende Stegseiten (4a) aufweist.

5. Dehnungsfugenband zur dauerhaften, selbsttätigen Abdichtung von Fugen zwischen oder in Bauwerken und/oder Teilen (11, 12) derselben mit einem elastischen kunststoffartigen Material nach Anspruch 4, **dadurch gekennzeichnet, dass** die den Steg (4) seitlich begrenzenden Stegseiten (4a) im rechten Winkel zu den Außenseiten (2a) der Dichtungsleisten (2x, 2xx) ausgerichtet sind.

6. Dehnungsfugenband zur dauerhaften, selbsttätigen Abdichtung von Fugen zwischen oder in Bauwerken und/oder Teilen (11, 12) derselben mit einem elastischen kunststoffartigen Material nach Anspruch 4 oder 5, **dadurch gekennzeichnet, dass** an den Längsseiten (2b) und / oder an den Außenseiten (2a) der Dichtungsleisten (2x, 2xx) und/oder an den Stegseiten (4a) des Stegs (4) und/oder an den Längsseiten (20b) und / oder an den Außenseiten (20a) der Seitenleiste (20) leistenförmig verlaufende Rippen (3) angeformt sind, die Rippen (3) längs der Mitte-Längsachse (X) verlaufen.

7. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** das Dehnungsfugenband (1) einstückig ausgebildet ist.

8. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** die den Eckbereichen (2c) gegenüberliegenden Außenseiten (2a) der Dichtungsleisten (2x, 2xx) parallel zueinander verlaufen, vorzugsweise im Querschnitt die gegenüberliegenden an einer Dichtungsleiste (2x, 2xx) angeformten Seitenleisten (20) spiegelbildlich zueinander ausgerichtet sind und/oder die Dichtungsleisten (2x, 2xx) spiegelbildlich zueinander ausgerichtet sind.

9. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, und zumindest nach Anspruch 4, **dadurch gekennzeichnet, dass** das elastische kunststoffartige Material in Gegenwart von Flüssigkeiten, wie Wasser, aufquellende Kunststoffe, z.B. thermoplastische Elastomere, enthält und in dem Steg (4) ein längs der Mitte-Längsachse (X) verlaufender Hohlraum (5g) ausgebildet ist.

10. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** die Dichtungsleisten (2x, 2xx) und/oder die Seitenleisten (20) im Querschnitt als gleichschenklige, vorzugsweise spitzwinklige oder gleichseitige, Dreiecke ausgebildet sind, die den Eckbereichen (20c) der Seitenleisten (20) gegenüberliegenden Außenseiten (20a) der Seitenleisten (20) quer zu den, gegen eine Stahlbewehrung (13) ansetzbaren, Außenseiten (2a) der Dichtungsleisten (2x, 2xx) ausgerichtet sind, vorzugsweise parallel zueinander verlaufen.

11. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, und zumindest nach Anspruch 4, **dadurch gekennzeichnet, dass** zumindest an einer Stegseite (4a) ein Markierungsstreifen (23) angeordnet ist zur Kennzeichnung einer vorbestimmten Einbindetiefe in dem Beton.

12. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** der andere Umlaufweg (U2) der anderen Dichtungsleiste (2xx) mindestens so groß ist wie der eine Umlaufweg (U1) der einen Dichtungsleiste (2x), vorzugsweise der andere Umlaufweg (U2) der anderen Dichtungsleiste (2xx) um das 1,1 bis 3,0fache, vorzugsweise 1,2 bis 2,0fache oder 1,3 bis 1,8fache, noch mehr bevorzugt 1,4 bis 1,7fache, bevorzugterweise 1,43fache, größer ist als der eine Umlaufweg (U1) der einen Dichtungsleiste (2x).

13. Dehnungsfugenband zur dauerhaften, selbsttätigen Abdichtung von Fugen zwischen oder in Bauwerken und/oder Teilen (11, 12) derselben mit einem elastischen kunststoffartigen Material nach einem der vorhergehenden Ansprüche, **dadurch gekennzeichnet, dass** das Dehnungsfugenband in einer schlauchförmigen Dehnungsfugenbandverbindungseinrichtung (5) über eine der seitlichen Öffnungen derselben eingeschoben ist, das Dehnungsfugenbandverbindungseinrichtung (5) elastisches kunststoffartiges Material enthält,
die Dehnungsfugenbandverbindungseinrichtung (5) schlauchförmig ausgebildet ist, ein Innenraum (8) derselben im Querschnitt von zwei Längswände (6) und zwei Außenwände (7) begrenzt ist, jede Längswand (6) zwei Schenkelwände (5a) umfasst,
die Schenkelwände (5a) im entspannten Zustand im Querschnitt V-förmig mit einander zugewandten Ecken zueinander ausgerichtet sind, wobei im Querschnitt die Schnittpunkte (5c) der Schenkelwände (5a) einander benachbart sind und die Außenwände (7) parallel zueinander verlaufen,
die Längswände (6) und die Außenwände (7) zum elastischen Anliegen oder Ansetzen gegen die in den Innenraum (8) die Dehnungsfugenbandverbindungseinrichtung eingeführten Dehnungsfugenbänder vorgesehen sind.

## Claims

1. Expansion joint strip for permanent, automatic sealing of joints between or in structures and/or parts (11, 12) thereof
a. comprising a resilient plastics-like material,
b. which extends continuously along its central longitudinal axis (X),
c. the expansion joint strip (1) comprises two weatherstrips (2x, 2xx) which extend along the central longitudinal axis (X) in a strand-like manner, wherein
d. each weatherstrip (2x, 2xx) is designed having two longitudinal sides (2b) which taper towards one another in cross-section and are intended for forming a corner region (2c) that is opposite an outside (2a) of the weatherstrip (2x, 2xx) that can be set against a steel reinforcement (13),
e. the corner regions (2c) of the weatherstrips (2x, 2xx) are interconnected in a transition region (2f),
**characterised in that**
f. the expansion joint strip (1) is arranged in a mounting bracket (9h) for aligning the expansion joint strip,
g. the mounting bracket (9h) comprises a U-shaped bracket (9) which comprises two limb arms (9b), connected by a portion bracket (9a), for receiving the expansion joint strips (1), which limb arms (9b) transition, at their free ends, into leg pairs (9c),
h. the leg pairs (9c) each comprise two standing legs (9f) which are of the same length and are spread apart from one another in the lower region facing away from the portion bracket (9a), the insides of the standing legs (9f), facing one another, are drawn in, forming, for example partially circular, recesses (9e) for receiving rods (10), such as reinforcing rods of ferro-concrete,
i. spacers (9d) for centring the received expansion joint strips (1) and/or expansion joint strip connection means (5) are moulded onto the insides of the limb arms (9b) that face one another.

2. Expansion joint strip for permanent, automatic sealing of joints between or in structures and/or parts (11, 12) thereof comprising a resilient plastics-like material according to claim 1, **characterised in that** at least one side strip (20) is moulded onto at least one of the longitudinal sides (2b) of the weatherstrips (2x, 2xx).

3. Expansion joint strip for permanent, automatic sealing of joints between or in structures and/or parts (11, 12) thereof comprising a resilient plastics-like material according to either claim 1 or claim 2, **characterised in that** the weatherstrips (2x, 2xx) and the side strip (20) are designed to be polygonal, preferably triangular, in cross-section, in the relaxed state.

4. Expansion joint strip for permanent, automatic sealing of joints between or in structures and/or parts (11, 12) thereof comprising a resilient plastics-like material according to any of the preceding claims, **characterised in that** the transition region (2f) is formed as a ridge (4), and the ridge (4) comprises ridge sides (4a) which extend in parallel with one another.

5. Expansion joint strip for permanent, automatic sealing of joints between or in structures and/or parts (11, 12) thereof comprising a resilient plastics-like material according to claim 4, **characterised in that** the ridge sides (4a) that laterally define the ridge (4) are oriented at a right-angle to the outsides (2a) of the weatherstrips (2x, 2xx).

6. Expansion joint strip for permanent, automatic sealing of joints between or in structures and/or parts (11, 12) thereof comprising a resilient plastics-like material according to either claim 4 or claim 5, **characterised in that** ribs (3) which extend in a strip-shaped manner are moulded onto the longitudinal sides (2b) and/or onto the outsides (2a) of the weatherstrips (2x, 2xx) and/or onto the ridge sides (4a) of the ridge (4) and/or onto the longitudinal sides (20b) and/or onto the outsides (20a) of the side strip (20), and the ribs (3) extend along the central longitudinal axis (X).

7. Expansion joint strip for permanent, automatic sealing of joints between or in structures and/or parts (11, 12) thereof comprising a resilient plastics-like material according to any of the preceding claims, **characterised in that** the expansion joint strip (1) is formed in one piece.

8. Expansion joint strip for permanent, automatic sealing of joints between or in structures and/or parts (11, 12) thereof comprising a resilient plastics-like material according to any of the preceding claims, **characterised in that** the outsides (2a) of the weatherstrips (2x, 2xx) opposite the corner regions (2c) extend in parallel with one another, preferably the side strips (20) moulded opposingly onto a weatherstrip (2x, 2xx) are oriented mirror-symmetrically to one another in cross-section, and/or the weatherstrips (2x, 2xx) are oriented mirror-symmetrically to one another.

9. Expansion joint strip for permanent, automatic sealing of joints between or in structures and/or parts (11, 12) thereof comprising a resilient plastics-like material according to any of the preceding claims, and at least according to claim 4, **characterised in that** the resilient, plastics-like material contains plastics which swell in the presence of liquids, such as water, e.g. thermoplastic elastomers, and a cavity (5g) which extends along the central longitudinal axis (X) is formed in the ridge (4).

10. Expansion joint strip for permanent, automatic sealing of joints between or in structures and/or parts (11, 12) thereof comprising a resilient plastics-like material according to any of the preceding claims, **characterised in that** the weatherstrips (2x, 2xx) and/or the side strips (20) are designed as isosceles, preferably acute or equilateral, triangles in cross-section, the outsides (20a) of the side strips (20) that are opposite the corner regions (20c) of the side strips (20) are oriented transversely to the outsides (2a) of the weatherstrips (2x, 2xx) that can be set against a steel reinforcement (13), preferably extend in parallel with one another.

11. Expansion j oint strip for permanent, automatic sealing of joints between or in structures and/or parts (11, 12) thereof comprising a resilient plastics-like material according to any of the preceding claims, and at least according to claim 4, **characterised in that** a marking strip (23) is arranged at least on a ridge side (4a), for denoting a predetermined embedding depth in the concrete.

12. Expansion joint strip for permanent, automatic sealing of joints between or in structures and/or parts (11, 12) thereof comprising a resilient plastics-like material according to any of the preceding claims, **characterised in that** the other circulation path (U2) of the other weatherstrip (2xx) is at least as great as one circulation path (U1) of one weatherstrip (2x), preferably the other circulation path (U2) of the other weatherstrip (2xx) is 1.1 to 3 times, preferably 1.2 to 2.0 times or 1.3 to 1.8 times, even more preferably 1.4 to 1.7 times, preferably 1.43 times, greater than the one circulation path (U1) of the one weatherstrip (2x).

13. Expansion joint strip for permanent, automatic sealing of joints between or in structures and/or parts (11, 12) thereof comprising a resilient plastics-like material according to any of the preceding claims, **characterised in that** the expansion joint strip is inserted into a tubular expansion joint strip connection means (5) via one of the lateral openings thereof, the expansion joint strip connection means (5) contains resilient plastics-like material,
the expansion joint strip connection means (5) is designed to be tubular, an interior (8) thereof is delimited in cross-section by two longitudinal walls (6) and two outside walls (7), each longitudinal wall (6) comprises two limb walls (5a),
the limb walls (5a) are oriented so as to be V-shaped relative to one another, with corners facing one another, in cross-section, in the relaxed state, wherein in cross-section the intersection points (5c) of the limb walls (5a) are adjacent to one another and the outside walls (7) extend in parallel with one another,
the longitudinal walls (6) and the outside walls (7) are provided for resilient resting or setting against the expansion joint strips introduced into the interior (8) of the expansion joint strip connection means.

## Revendications

1. Bande de joint de dilatation destinée à étanchéifier durablement, en toute fiabilité des joints entre ou dans des ouvrages de construction et/ou des parties (11, 12) de ceux-ci
a. avec un matériau élastique de type matière plastique,
b. lequel s'étend le long de son axe longitudinal médian (X),
c. laquelle bande de joint de dilatation (1) comprend deux baguettes d'étanchéité (2x, 2xx) s'étendant de manière allongée le long de l'axe longitudinal médian (X), dans laquelle
d. chaque baguette d'étanchéité (2x, 2xx) est configurée avec deux côtés longitudinaux (2b) convergeant en pointe l'un l'autre dans la section transversale pour réaliser une zone de coin (2c) faisant face à un côté extérieur (2a), pouvant être placé contre une armature en acier (13), de la baguette d'étanchéité (2x, 2xx),
e. les zones de coin (2c) des baguettes d'étanchéité (2x, 2xx) sont reliées les unes aux autres dans une zone de transition (2f),
**caractérisée en ce que**
f. la bande de joint d'étanchéité (1) est disposée dans un arceau de montage (9h) destiné à orienter la bande de joint d'étanchéité,
g. l'arceau de montage (9h) comprend un arceau en forme de U (9), qui comprend deux bras de branche (9b) reliés par l'intermédiaire d'un arceau de section (9a), destinés à recevoir les bandes de joint d'étanchéité (1), les bras de branche (9b) deviennent sur leurs extrémités libres des paires de jambes (9c),
h. les paires de jambes (9c) présentent respectivement deux jambes d'appui (9f) écartées l'une de l'autre dans la zone inférieure opposée à l'arceau de section (9a), de même longueur, les côtés intérieurs tournés les uns vers les autres des jambes d'appui (9f) sont rentrés en formant des évidements (9e), par exemple de forme partiellement circulaire, destinés à recevoir des barres (10), telles que des barres d'armature de béton armé,
i. des écarteurs (9d) destinés à centrer les bandes de joint de dilatation (1) et/ou les systèmes de liaison de bande de joint de dilatation (5) reçus sont formés sur les côtés intérieurs tournés les uns vers les autres des bras de branche (9b).

2. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon la revendication 1, **caractérisée en ce qu'**au moins une baguette latérale (20) est formée sur au moins un des côtés longitudinaux (2b) des baguettes d'étanchéité (2x, 2xx).

3. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon la revendication 1 ou 2, **caractérisée en ce que** les baguettes d'étanchéité (2x, 2xx) et la baguette latérale (20) sont réalisées de manière polygonale, de préférence de manière triangulaire, dans l'état détendu dans la section transversale.

4. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** la zone de transition (2f) est réalisée en tant qu'une entretoise (4), l'entretoise (4) présente des côtés d'entretoise (4a) s'étendant de manière parallèle les uns par rapport aux autres.

5. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon la revendication 4, **caractérisée en ce que** les côtés d'entretoise (4a) délimitant latéralement l'entretoise (4) sont orientés à angle droit par rapport aux côtés extérieurs (2a) des baguettes d'étanchéité (2x, 2xx).

6. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon la revendication 4 ou 5, **caractérisée en ce que** des nervures (3) s'étendant en forme de baguette sont formées sur les côtés longitudinaux (2b) et/ou sur les côtés extérieurs (2a) des baguettes d'étanchéité (2x, 2xx) et/ou sur les côtés d'entretoise (4a) de l'entretoise (4) et/ou sur les côtés longitudinaux (20b) et/ou sur les côtés extérieurs (20a) de la baguette latérale (20), les nervures (3) s'étendent le long de l'axe longitudinal médian (X).

7. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** la bande de joint d'étanchéité (1) est réalisée d'un seul tenant.

8. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** les côtés extérieurs (2a), faisant face aux zones de coin (2c), des baguettes d'étanchéité (2x, 2xx) s'étendent de manière parallèle les uns par rapport aux autres, les baguettes latérales (20) faisant face formées sur une baguette d'étanchéité (2x, 2xx) sont orientées en symétrie de miroir les unes par rapport aux autres et/ou les baguettes d'étanchéité (2x, 2xx) sont orientées en symétrie de miroir les unes par rapport aux autres.

9. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes et au moins selon la revendication 4, **caractérisée en ce que** le matériau élastique de type matière plastique contient en présence de liquides, tels que de l'eau, des matières plastiques gonflantes, par exemple des élastomères thermoplastiques, et un espace creux (5g) s'étendant le long de l'axe longitudinal médian (X) est réalisé dans l'entretoise (4).

10. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** les baguettes d'étanchéité (2x, 2xx) et/ou les baguettes latérales (20) sont réalisées dans la section transversale en tant que triangles isocèles, de préférence acutangles ou équilatéraux, les côtés extérieurs (20a) des baguettes latérales (20) faisant face aux zones de coin (20c) des baguettes latérales (20) sont orientés de manière transversale par rapport aux côtés extérieurs (2a), pouvant être placés contre une armature en acier (13), des baguettes d'étanchéité (2x, 2xx), de préférence s'étendent de manière parallèle les unes par rapport aux autres.

11. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes et au moins selon la revendication 4, **caractérisée en ce qu'**une bande de marquage (23) est disposée au moins sur un côté d'entretoise (4a) pour identifier une profondeur d'encastrement prédéfinie dans le béton.

12. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** l'autre chemin de circulation (U2) de l'autre baguette d'étanchéité (2xx) est au moins aussi grand que le chemin de circulation (U1) de la baguette d'étanchéité (2x), de préférence l'autre chemin de circulation (U2) de l'autre baguette d'étanchéité (2xx) est 1,1 à 3,0 fois, de préférence de 1,2 à 2,0 fois, ou de 1,3 à 1,8 fois, de manière davantage préférée de 1,4 à 1,7 fois, idéalement de 1,43 fois plus grand que le chemin de circulation (U1) de la baguette d'étanchéité (2x).

13. Bande de joint de dilatation destinée à étanchéifier durablement, en toute fiabilité des joints entre ou dans des ouvrages de construction et/ou des parties (11, 12) de ceux-ci avec un matériau élastique de type matière plastique selon l'une quelconque des revendications précédentes, **caractérisée en ce que** la bande de joint de dilatation est enfilée dans un système de liaison de bande de joint de dilatation (5) en forme de tuyau flexible par l'intermédiaire d'une des ouvertures latérales de celui-ci, le système de liaison de bande de joint de dilatation (5) contient du matériau élastique de type matière plastique,
le système de liaison de bande de joint de dilatation (5) est réalisé en forme de tuyau flexible, un espace intérieur (8) de celui-ci est délimité dans la section transversale par deux parois longitudinales (6) et deux parois extérieures (7), chaque paroi longitudinale (6) comprend deux parois de branche (5a),
les parois de branche (5a) sont orientées les unes par rapport aux autres dans l'état détendu dans la section transversale en forme de V avec des coins tournés les uns vers les autres, dans laquelle les points d'intersection (5c) des parois de branche (5a) sont adjacents les uns aux autres dans la section transversale et les parois extérieures (7) s'étendent de manière parallèle les unes par rapport aux autres,
les parois longitudinales (6) et les parois extérieures (7) sont prévues pour être en appui ou pour être placées élastiquement contre les bandes de joint de dilatation introduites dans l'espace intérieur (8) du système de liaison de bande de joint d'étanchéité.
